# EUROPÄISCHE PATENTSCHRIFT

(11) **EP 3 867 139 B1**
(45) Veröffentlichungstag und Bekanntmachung des Hinweises auf die Patenterteilung: **13.09.2023**
(21) Anmeldenummer: 19794910.0
(22) Anmeldetag: 17.10.2019
(51) Int. Cl.: B63B 35/34, E02B 3/06

(54) **SCHWIMMKÖRPER, UMFASSEND MINDESTENS EIN ELEMENT AUS SCHAUMGLAS UND MINDESTENS EIN EIN- ODER MEHRTEILIGES TRAGWERK**
FLOATING BODY COMPRISING AT LEAST ONE ELEMENT MADE OF FOAM GLASS AND AT LEAST ONE ONE-PIECE OR MULTI-PIECE SUPPORT STRUCTURE
CORPS FLOTTANT, COMPRENANT AU MOINS UN ÉLÉMENT EN VERRE CELLULAIRE ET AU MOINS UNE STRUCTURE PORTEUSE EN UNE OU PLUSIEURS PARTIES

(30) Priorität: 17.10.2018 DE 102018125751
(43) Veröffentlichungstag der Anmeldung: 25.08.2021
(73) Patentinhaber: VSG mbH & Co. Energy KG, 19061 Schwerin (DE)
(72) Erfinder: HEYER, Ulf, 19063 Schwerin (DE)
(74) Vertreter: Gulde & Partner
(86) Internationale Anmeldenummer: PCT/EP2019/078220
(87) Internationale Veröffentlichungsnummer: WO 2020/079153

(56) Entgegenhaltungen:
- EP-A2- 1 849 917
- WO-A1-03/002827
- WO-A1-2014/026265
- DE-A1-102005 043 671
- DE-A1-102007 063 514
- US-A- 4 733 626

## Beschreibung

Die Erfindung betrifft einen schwimmfähigen Körper, der mindestens ein Schaumglaselement umfasst.

Schaumglas ist ein aus silikatischen Glas durch Zugabe von Treibmitteln werksmäßig aufgeschäumter, geschlossenzelliger Dämmstoff. Das Ausgangsmaterial für die Herstellung von Schaumglas ist üblicherweise Quarzsand, der mit Spezialzusätzen (Calciumcarbonat, Feldspat, Eisenoxyd etc.) zu Glas geschmolzen wird. Diese wird abgekühlt, zerkleinert und zu Pulver gemahlen. Diesem Pulver wird Kohlenstoff in feinst verteilter Form zugemischt. Beim Erhitzen in Öfen über 1000°C oxydiert der Kohlenstoff unter Bildung von Gasblasen, die den Aufschäumprozeß auslösen. Bei der Herstellung entsteht in geringen Mengen Schwefelwasserstoff aus dem Schwefelanteil im Kohlenstoff, der in den Zellen verbleibt. Die Herstellung von Schaumglas erfolgt in Formen zu Blöcken, die auf Solldicke geschnitten werden. Bekannt ist der Einsatz als Dämmstoff nach DIN EN 13167:2001-10 für Wärmedämmstoffe für Gebäude - Werkmäßig hergestellte Produkte aus Schaumglas (CG) - Spezifikation; Deutsche Fassung EN 13167:2001.

Bekannt ist, dass Schaumglas eine hohe Druckfestigkeit besitzt und kein Wasser aufnimmt. Das Material ist formstabil, schädlingssicher und frostbeständig nach DIN 52104. Weiterhin ist Schaumglas beständig gegen Nagetiere und Insekten, verrottungsbeständig, fäulnisresistent, alterungsbeständig und nichtbrennbar. Das Material besitzt gute Beständigkeit gegen Säuren mit Ausnahme von Fluorwasserstoffsäure, ist chemikalienbeständig, besonders gegenüber allen organischen Lösungsmitteln sowie bedingt laugenbeständig.

Aus der Druckschrift DE 10 2008 017 897 A1 ist es bekannt, Formsteine aus Schaumglas herzustellen. Die Formsteine können beispielsweise in einer Nut-Feder-Ausführung, sowie in anderen diversen Steckverbindungs-Ausführungen, oder in einer Ausführung mit zusätzlichen Verbindungselementen ausgebildet werden. Zusätzlich können die Formsteine die exakte Positionierung für notwendige Bewehrung innerhalb des Formsteins übernehmen, und können Fixierungshilfen besitzen, wie Schlitze oder Klötze. Des Weiteren können die Formsteine so ausgeführt werden, dass die Montage von Anbauteilen, einfach möglich ist.

Aus der Druckschrift DE10 2011 100 627 A1 ist es beispielsweise bekannt, eine schwimmfähige Plattform aus Beton auszubilden, wobei die von Betonteilen und Betonschichten umschlossenen Hohlräume zumindest teilweise mit einer Auftriebsmasse gefüllt sind und die Betonschichten sich über einen Großteil der Plattform erstrecken, wobei die Plattform in einem einfachen und eigens für die Plattform erstellten Muldendock hergestellt wird und damit auf keine bereits vorhandenen und damit teuren Dock- und Werftanlagen angewiesen ist. Die Schwimmfähige Plattform aus Beton ist dadurch gekennzeichnet, dass in die im Bereich der Wände liegenden Kammern Schaumstoffteile oder sonstige Auftriebskörper eingefügt werden, wobei diese Auftriebskörper für den erforderlichen Auftrieb der Plattform sorgen. Als Auftriebskörper mit einer festen, nachgiebigen oder elastischen Hülle werden Bälge, luftgefüllte Schläuche, elastische Behälter, Schaumglas, geschäumtes Abfallglas, Hohlkugeln als Schüttung und Styroporabfälle sowie Platten mit Luftkammern offenbart. Es wird erläutert, dass die den Auftrieb erzeugenden Körper in der fertigen Plattform vollständig von Beton umschlossen sind und damit vor der aggressiven Salzwasser enthaltenden Umgebung geschützt sind.

Als Stand der Technik werden ergänzend die Druckschriften DE 10 2007 063514 A1, WO 2014/026265 A1 und EP 1 849 917 A2 genannt.

Der Erfindung liegt ausgehend vom Stand der Technik die Aufgabe zugrunde, einen einfach aufgebauten und variabel einsetzbaren und preiswerten Schwimmkörper zu schaffen.

Ausgangspunkt der Erfindung ist schwimmfähiger Körper, der mindestens ein Schaumglaselement umfasst , wobei in/oder an dem mindestens einen Schaumglaselement mindestens ein Tragwerk angeordnet ist, das mindestens ein Tragelement umfasst, wobei das mindestens eine Schaumglaselement und das mindestens eine Tragwerk im Zusammenbauzustand den schwimmfähigen Körper bilden.

Erfindungsgemäß ist vorgesehen, dass das mindestens eine Tragwerk einteilig oder mehrteilig ausgebildet ist und in seinem Zusammenbauzustand in einer vorgebbaren Anzahl von Hohlräume aufweisenden Schaumglaselementen integriert angeordnet ist, wobei das Schaumglaselement mehrteilig aus einer vorgebbaren Anzahl Platten ausgebildet ist, die in Schichten (Sn) miteinander als Sandwich verbunden und im Verbund unter Ausbildung des schwimmfähigen Körpers miteinander verklebt sind.

Eine Kombination eines Tragwerkes mit einem Schaumglaselement bildet in vorteilhafter Weise einen vielfältig einsetzbaren Schwimmkörper, dessen Schaumglaselement durch die Anordnung eines Tragwerkes eine Lastaufnahme in dem sich im Zusammenbau befindenden Körper ermöglicht.

Bevorzugt ist vorgesehen, dass das Tragwerk ein geometrisch vorgebbares Rahmenelement ist, welches aus in mindestens einer Ebene liegenden Tragelementen ausgebildet ist.

Erfindungsgemäß kann das Tragwerk auch ein geometrisch vorgebbares Rahmenelement ist, deren Tragelemente nicht in einer Ebene liegen, mithin in mehreren Ebenen liegen, sodass klar wird, dass sich vielfältige Möglichkeiten zur Ausbildung des Tragwerkes ergeben, die nachfolgend nicht vollumfänglich genannt beziehungsweise beschrieben werden können.

In einer Ausgestaltung ist bevorzugt vorgesehen, dass das Tragwerk nicht nur die Tragelemente aufweist, sondern dass von dem Rahmenelement mindestens ein Endelement in mindestens eine Raumrichtung abgeht, wobei sich die Raumrichtung des jeweiligen Endelementes von der Raumrichtung des Tragelementes unterscheidet oder in die jeweilige Raumrichtung weitergeht, mithin eine Verlängerung des Tragelementes darstellt. In vorteilhafter Weise werden dadurch mehrdimensionale Knotenpunkte geschaffen, deren Vorteile in der Beschreibung erläutert sind. Um nur einen Vorteil zu nennen, werden an den bevorzugt mehrdimensional angeordneten Endelementen, welche die Knotenpunkte bilden, Verbindungelemente, insbesondere Flanschplatten oder andere geeignete Verbindungselemente angeordnet, wodurch der erfindungsgemäße Schwimmkörper in vorteilhafter Weise in mehrere Richtungen also mehrdimensional mit anderen Schwimmkörpern verbunden werden kann

Bevorzugt ist somit vorgesehen, dass das mindestens eine Endelement von mindestens einem Knotenpunkt abgeht, der von den in mindestens einer Ebene liegenden Tragelementen gebildet wird. An mindestens einem Endelement ist bevorzugt das mindestens eine Verbindungselement zur Verbindung eines weiteren schwimmfähigen Körpers, insbesondere die Flanschplatte oder ähnliche vergleichbare Elemente angeordnet ist.

In einer bevorzugten Ausgestaltung ist in einer "einteiligen" Ausführungsvariante vorgesehen, dass das Tragwerk einteilig und in einer vorgebbaren Anzahl von Schaumglaselementen integriert angeordnet ist, wie in der Beschreibung detailliert näher erläutert ist.

In einer bevorzugten Ausgestaltung ist in einer anderen "mehrteiligen" Ausführungsvariante vorgesehen, dass das Tragwerk mehrteilig und seinem Zusammenbauzustand in einer vorgebbaren Anzahl von Schaumglaselementen integriert angeordnet ist, wie in der Beschreibung detailliert näher erläutert ist.

Der schwimmfähiger Körper, dessen Tragwerk mehrteilig ausgebildet ist, ist erfindungsgemäß dadurch gekennzeichnet, dass als erstes Teil, das in mindestens einer Ebene liegende Rahmenelement mit den Tragelementen und zugehörigen Endelementen umfasst, welches orthogonal zu dem mindestens einen von den Tragelementen abgehenden Z-Träger aufweist.

An dem mindestens einen abgehenden Z-Träger sind als weitere Teile des mehrteiligen Tragwerkes von dem mindestens einen Z-Träger des Rahmenelementes beidseitig abgehende Endelemente angeordnet, die in einen Zusammenbauzustand formschlüssig und kraftschlüssig mit dem mindestens einen Z-Trägerverbunden sind.

Bevorzugt sind alle Teile des mehrteiligen Tragwerkes in benachbarten Schaumglaselementen integriert angeordnet sind, wobei das Rahmenelement mit den Tragelementen und den zugehörigen Endelementen sowie der mindestens eine von den Tragelementen abgehende Z-Träger identisch ausgebildet sind, wobei die Länge des mindestens einen, von dem Z-Träger des Rahmenelementes abgehenden Endelementes, in Abhängigkeit einer Schichtdicke, der in Schichten ausgebildeten Schaumglaselemente variiert.

Bei einer Integration des mehrteiligen Tragwerkes in drei benachbarte Schaumglaselemente sind zwischen zwei benachbarten Schaumglaselementen je ein erstes identisches Teil als Rahmenelemente angeordnet, während die weiteren Teile, insbesondere die von den jeweiligen Z-Trägern des Rahmenelementes abgehenden Endelemente in den randseitigen Schaumglaselementen angeordnet, deren Länge in Abhängigkeit der Schichtdicke, der in Schichten ausgebildeten Schaumglaselemente variiert.

Bei einer Integration des mehrteiligen Tragwerkes bei einer ungeradzahligen Anzahl von Verbindungsflächen mehrerer benachbarter Schaumglaselemente zwischen zwei benachbarten randseitigen Schaumglaselementen sind bevorzugt je ein erstes identisches Teil als Rahmenelemente angeordnet. Die weiteren Teile, insbesondere die Teile, die von dem mindestens einen Z-Träger des Rahmenelementes, als Endelemente in den randseitigen Schaumglaselementen abgehend angeordnet sind, hinsichtlich ihrer Länge in Abhängigkeit der Schichtdicke, der in Schichten ausgebildeten Schaumglaselemente variieren, Dem Tragwerk ist dann mindestens ein Z-Verbindungsträger zugeordnet, der zur Verbindung der innenliegenden nicht randseitigen Schaumglaselemente formschlüssig und kraftschlüssig beidseitig zwischen den Z-Trägern angeordnet ist.

Die jeweils formschlüssige Verbindung ist in einer Ausgestaltungsvariante
- zwischen dem mindestens einen Z-Träger des ersten Teils und den im Zusammenbauzustand an dem mindestens einen Z-Träger angeordneten Endelementen gebildet, indem
die Endelemente in den oder die jeweiligen Z-Träger eingreifen, wobei der Z-Träger und die Endelemente als Hohlprofile ausgebildet sind, sodass eine die Hohlprofile durchgreifende Verbindungsanordnung ein kraftschlüssige Verbindung der Teile bewirkt.

Die jeweils formschlüssige Verbindung ist in einer anderen Ausgestaltungsvariante
- zwischen dem mindestens einen Z-Träger des ersten Teils und den im Zusammenbauzustand an dem mindestens einen Z-Träger angeordneten Endelementen und
- an dem mindestens einen zwischen den Z-Trägern angeordneten Verbindungsträger gebildet, indem
die Endelemente und der mindestens eine Z-Verbindungsträger in die jeweiligen Z-Träger eingreifen, wobei der Z-Träger und die Endelemente sowie der Z-Verbindungsträger als Hohlprofile ausgebildet sind, sodass eine die Hohlprofile durchgreifende Verbindungsanordnung ein kraftschlüssige Verbindung der Teile bewirkt.

Es ist vorgesehen, dass der schwimmfähige Körper mindestens ein Schaumglaselement aufweist, welches mehrteilig ist. In vorteilhafter Weise ist bei geometrisch komplex ausgebildeten Tragwerken vorgesehen, die Schaumglaselemente mehrteilig auszubilden, wodurch der Zusammenbau, das heißt die Anordnung des mindestens einen Schaumglaselementes an dem Tragwerk vereinfacht beziehungsweise überhaupt ermöglicht wird.

Das Schaumglaselement ist ein mehrteiliges Schaumglaselement mit einer vorgebbaren Plattenbreite und Plattenlänge sowie einer vorgebbaren Plattendicke.

Es ist vorgesehen, dass der Schwimmkörper aus mindestens einem mehrteiligen Schaumglaselement oder mehreren mehrteiligen Schaumglaselement ausgebildet ist/sind, die miteinander verbunden sind, wobei in/oder an dem mindestens einen Schaumglaselement das mindestens eine Tragwerk angeordnet ist.

Es ist vorgesehen, dass die mehreren mehrteiligen Schaumglaselemente in Schichten miteinander als Sandwich durch Verkleben miteinander verbunden sind, wobei bevorzugt ein Klebstoff, insbesondere ein Bitumenkleber eingesetzt wird, der in vorteilhafter Weise dafür sorgt, dass die Schaumglaselemente sicher und wasserdicht miteinander verbunden sind. Zudem passen die chemischen Eigenschaften der einsetzbaren Typen von Bitumenheißklebern zu den chemischen Eigenschaften der Schaumglaselemente, sodass eine sehr gute haltbare Verbindung erreicht wird, ohne dass insbesondere das Schaumglasmaterial von dem Bitumenkleber angegriffen wird.

In einer weiteren bevorzugten Ausgestaltung ist vorgesehen, dass zumindest zwischen zwei Schaumglaselementen, der mehreren mehrteiligen Schaumglaselemente (eine einteilige oder mehrteilige den Schwimmkörper - neben dem angeordneten Tragwerk - noch weiter stabilisierende Zwischenlage angeordnet ist, wobei die mehreren mehrteiligen Schaumglaselemente mit mindestens einer zwischen zwei Schaumglaselementen angeordneten Zwischenlage versehen und miteinander als Sandwich mit mindestens einer Zwischenlage verbunden und wie zuvor erläutert sind, verklebt sind. Bevorzugt ist die Zwischenlage eine Carbonlage, eine Kunststoff - oder eine Metall-Lage, die ebenfalls mit den genannten Vorteilen mit mindestens einem der Schaumglaselemente verklebt werden kann.

In einer weiteren Ausgestaltung der Erfindung ist vorgesehen, dass das mindestens eine mehrteilige Schaumglaselement oder die mehreren mehrteiligen Schaumglaselemente Hohlräume zur Integration des mindestens einen Tragelementes des Tragwerkes aufweist/aufweisen, wobei
- insbesondere Durchgangsöffnungen, deren Innenkontur mit der Außenkontur des mindestens einen Tragelementes des Tragwerkes und/oder des mindestens ein Endelementes des Tragwerkes und/oder des mindestens einen Z-Trägers und/oder des mindestens einen Z-Verbindungsträgers korrespondiert und/oder
- Ausnehmungen aufweisen, deren Innenkontur mit der Außenkontur des mindestens einen Tragelementes des Tragwerkes und/oder des mindestens einem Endelementes des Tragwerkes korrespondiert, angeordnet ist/sind.

Diese bevorzugten Ausgestaltungen sind in der Beschreibung detailliert erläutert. Sie dienen in vorteilhafter Weise der Integration des Tragwerkes in das mindestens eine Schaumglaselement.

Weiter bevorzugt ist vorgesehen, dass das mindestens eine mehrteilige Schaumglaselement oder die mehreren mehrteiligen Schaumglaselemente mindestens eine Ausnehmungen zur Freistellung des mindestens einen Tragelementes des Tragwerkes, insbesondere des mindestens einen Endelementes des mindestens einen Verbindungselementes, in vorteilhafter Weise zur Schaffung einer Montagezugänglichkeit zur Verbindung der Schwimmkörper untereinander aufweist, wie ebenfalls in der Beschreibung näher erläutert ist.

In einer weiteren bevorzugten Ausgestaltung ist vorgesehen, dass das mindestens eine Schaumglaselement und das mindestens eine Tragwerk im Zusammenbauzustand eine Beschichtung aufweisen, wobei die Beschichtung insbesondere eine wasserundurchlässige Polyurea beziehungsweise Polyurethan-Beschichtung ist, welche den schwimmfähiger Körper insgesamt versiegelt. Es sind in bevorzugten Ausgestaltungen auch Beschichtungen auf Polyurethanbasis einsetzbar.

Zudem ist in einer Ausgestaltung vorgesehen, dass das mindestens eine Schaumglaselement und/oder das mindestens eine Tragwerk Hohlräume umfasst, die nach dem Zusammenbau mit einem Füllmaterial befüllbar sind, wodurch der schwimmfähige Körper hinsichtlich seines Schwimm-Schwerpunktes getrimmt und/oder der Auftrieb des schwimmfähigen Körper angepasst werden kann. Es ist auch vorgesehen, einzelne Schwimmkörper mit Luftzwischenräumen zu verbinden, je nach dem, wie die erforderliche Tragkraft sich zum Flächenbedarf verhält. Mit anderen Worten, dass Tragwerk kann sowohl seitlich (x/y-Richtung) als auch nach (z-Richtung) Anbindungsmöglichkeiten erhalten, (wie beispielsweise Flansche), an die man zusätzliche Ballast- Körper (wie beispielsweise Stahlbeton- Formteile oder dergleichen) befestigen kann.

Bevorzugte Verwendungen des mindestens eines Schwimmkörpers, der mindestens ein Schaumglaselement umfasst, wobei in/oder an dem mindestens einen Schaumglaselement mindestens ein Tragwerk angeordnet ist, die im Zusammenbauzustand den schwimmfähigen Körper bilden, sind Schwimmponton, die aus mehreren miteinander verbundenen Schwimmkörpern bestehen, die als schwimmende Plattformen dienen. Somit sind in vorteilhafter Weise schwimmende Bootsstege, schwimmende Wellenbrecher, schwimmende Brücken, schwimmende Straßenbauplattformen, schwimmende Partyplattformen, schwimmende Arbeitsplattformen, schwimmende Fundamente für Gebäude, schwimmende Strukturen zur Straßenbegrünung ausbildbar.

Die Erfindung wird nachfolgend anhand der zugehörigen Zeichnungen erläutert.

Die Figuren 1A bis 2C zeigen Schwimmkörper 100.n, 100`n mit einem einteiligen Tragwerk 200.n, 200'n gemäß einer ersten Ausführungsform:

Es zeigen:
- Figur 1A: einen Schwimmkörper vom Typ A in einer möglichen Ausführungsvariante in einer perspektivischen Ansicht
- Figur 1B: ein Tragwerk als statischer Kern eines Schwimmkörpers vom Typ A gemäß Figur 1A in einer möglichen Ausführungsvariante in einer perspektivischen Ansicht;
- Figur 1B': Ebenen in kartesischen Koordinatensystem;
- Figur 1C: der Schwimmkörper vom Typ A gemäß Figur 1A in einer Art Explosionsdarstellung der oberen Schichten in einer perspektivischen Darstellung;
- Figur 1C: der Schwimmkörper vom Typ A gemäß Figur 1A in einer Art Explosionsdarstellung der unteren Schichten in einer perspektivischen Darstellung;
- Figur 2A: einen Schwimmkörper vom Typ B in einer möglichen Ausführungsvariante in einer perspektivischen Ansicht;
- Figur 2B: ein Tragwerk als statischer Kern eines Schwimmkörpers vom Typ B gemäß Figur 2A in einer möglichen Ausführungsvariante in einer perspektivischen Ansicht;
- Figur 2C: der Schwimmkörper vom Typ B gemäß Figur 2A in einer Art Explosionsdarstellung der äußeren Schichten in einer perspektivischen Darstellung;
- Figur 2D: der Schwimmkörper vom Typ B gemäß Figur 2A in einer Art Explosionsdarstellung der inneren Schichten in einer perspektivischen Darstellung;
- Figur 3: ein Schwimmponton in einer perspektivischen Ansicht in einer möglichen Ausgestaltungsvariante mit Schwimmkörpern vom Typ A in der Ausführungsvariante gemäß den Figuren Figur 1A, 1B, 1C, 1D und Schwimmkörpern vom Typ B in der Ausführungsvariante gemäß den Figuren 2A, 2B, 2C, 2D.

Die Figuren 4A bis 7C zeigen Schwimmkörper 100.n, (100'.n analog) mit einem mehrteiligen Tragwerk 200.n, (200'n analog) gemäß einer zweiten Ausführungsform:

Es zeigen:
- Figur 4A: einen Schnitt A-A durch einen Schwimmkörper vom Typ A in einer möglichen Ausführungsvariante mit zwei Schaumglaselementen;
- Figur 4B: eine Explosionsdarstellung des Schwimmkörpers gemäß Figur 4A;
- Figur 4C: eine perspektivische Darstellung des Schwimmkörpers vom Typ A mit zwei Schaumglaselementen gemäß den Figuren 4A und 4B;
- Figur 5A: einen Schnitt A-A durch einen Schwimmkörper vom Typ A in einer möglichen Ausführungsvariante mit zwei Schaumglaselementen unterschiedlicher Schichtdicke;
- Figur 5B: eine Explosionsdarstellung des Schwimmkörpers gemäß Figur 5A;
- Figur 5C: eine perspektivische Darstellung des Schwimmkörpers vom Typ A mit zwei Schaumglaselementen unterschiedlicher Schichtdicke gemäß den Figuren 5A und 5B;
- Figur 6A: einen Schnitt A-A durch einen Schwimmkörper vom Typ A in einer möglichen Ausführungsvariante mit drei Schaumglaselementen;
- Figur 6B: eine Explosionsdarstellung des Schwimmkörpers gemäß Figur 6A;
- Figur 6C: eine perspektivische Darstellung des Schwimmkörpers vom Typ A mit drei Schaumglaselementen gemäß den Figuren 6A und 6B;
- Figur 7A: ein Schnitt A-A durch einen Schwimmkörper vom Typ A in einer möglichen Ausführungsvariante mit vier Schaumglaselementen;
- Figur 7B: eine Explosionsdarstellung des Schwimmkörpers gemäß Figur 7A;
- Figur 7C: eine perspektivische Darstellung des Schwimmkörpers vom Typ A mit vier Schaumglaselementen gemäß den Figuren 7A und 7B.

Für die Zwecke der Beschreibung des Ausführungsbeispiels soll eine horizontale Richtung eines Schwimmkörpers mit "x" bezeichnet werden. Mit "y" wird die Richtung des Schaumkörpers in der Horizontalen orthogonal zur x-Richtung bezeichnet, und mit "z" wird die Richtung in der Vertikalen (unten/oben) des Schaumkörpers orthogonal zur x-Richtung bezeichnet. Innerhalb aller Figuren werden nachfolgend die gleichen Bezugszeichen für gleiche Bauteile verwendet, wobei gegebenenfalls nicht in jeder Figur erneut alle bereits vorgestellten Bauteile anhand der Bezugszeichen nochmals erläutert werden.

Die Figur 1A zeigt einen Schwimmkörper 100.n in einer möglichen Ausführungsvariante in einer perspektivischen Ansicht, der mit dem Bezugszeichen 100.1 bezeichnet ist. Dieser beispielhafte Schwimmkörper 100.1 wird nachfolgend auch als Typ A bezeichnet.

Ein erstes zugehöriges Tragwerk 200.1 ist in Figur 1B dargestellt. In der gewählten Ausführungsvariante ist erfindungsgemäß im Inneren des ersten Schwimmkörpers 100.1 ein Tragwerk 200.1 vom Typ A angeordnet. Das erste Tragwerk 200.1 stellt eine Ausführungsvariante von mehreren möglichen Typen von Tragwerken 200.n dar.

Das Tragwerk 200.1 ist somit in den Schwimmkörper 100.1 integriert angeordnet und bildet erfindungsgemäß einen statischen Kern innerhalb des Schwimmkörpers 100.1.

Das in Figur 1B dargestellte Tragwerk 200.1 wird als Tragwerk bezeichnet, weil es den Körper des Schwimmkörpers 100.1 trägt und stabilisiert.

Prinzipiell weist der Schwimmkörper 100.n das mindestens eine Tragwerk 200.1 und mindestens einen aus Schaumglas gebildeten Körper, insbesondere Schwimmkörper 100.n auf, in den das mindestens eine Tragwerk 200.n integriert angeordnet ist.

In Figur 1A weist der Schwimmkörper 100.1 vom Typ A beispielhaft sieben Platten P1, P2, P3, P4, P5, P6, P7 auf, die in z-Richtung gesehen übereinander angeordnet sind und den Schwimmkörper 100.1 bilden, der somit in der gewählten Ausführungsvariante sieben Schichten S1, S2, S3, S4, S5, S6, S7 aufweist.

Durch die gewählte Ausführungsvariante wird verdeutlicht, dass der Schwimmkörper 100.1 eine vorgebbare Anzahl n von Schichten Sn (mindestens eine Schicht Sn, n = 1) aufweisen kann, die durch eine bestimmte Anzahl n von plattenartigen Schaumglaselementen Pn (nachfolgend kurz auch Platten genannt) (mindestens eine Platte n = 1) ausgebildet sind.

Die Platten Pn sind erfindungsgemäß aus Schaumglas ausgebildet.

Bisher wurden Schaumglaselemente als Dämmstoff in der Bauindustrie eingesetzt. Zudem wurden Fundamentplatten mit Schaumglaselemente gedämmt, wobei ferner der Einsatz als Fassadendämmplatte bekannt ist.

Die erfindungsgemäße Idee besteht darin, die Schaumglaselemente Pn in einer vorgebbaren symmetrischen Form als Auftriebskörper, insbesondere Schwimmkörper 100.n zu verwenden.

Schaumglas ist ein Recyclingprodukt und ist daher sehr umweltfreundlich. Das Schaumglas nimmt vorteilhafterweise kein Wasser auf, verrottet nicht, ist säurebeständig, frostbeständig, seewasserbeständig und nicht brennbar. Schaumglas isoliert gegen Wärme und Kälte und ist insbesondere sehr leicht zu bearbeiten und kann jede geometrische Form annehmen.

Schaumglas ist zudem einfach Instand zu setzen und ist, insbesondere nach einer Beschichtung sehr wartungsarm. Schaumglas weist ein geringes spezifisches Gewicht von ca. 120- 200 kg/m³ auf, so dass bei dem Zusammenbau von mehreren zu einem Schwimmkörper 100.n angeordneten Schaumglaselementen Pn kein Hebezeug erforderlich ist. Durch die beschriebenen Materialeigenschaften liegt eine nahezu unbeschränkte Nutzungsdauer vor. Aus Schaumglas hergestellte Schwimmkörper sind gegenüber konservativen Stahlbeton-Schwimmkörpern wesentlich preisweiter herzustellen.

Ein weiterer Vorteil besteht darin, dass Schwimmkörper 100.n für sich genommen modular als (Plattenmodul/e Pn und Tragwerkmodul/e 200.n) aufgebaut werden können und zudem mehrere Schwimmkörper 100.n ebenfalls modular als Zusammenbaueinheit zu größeren Einheiten, insbesondere Schwimmpontons (vergleiche Figur 3) zusammengefügt werden können, wie noch erläutert wird. Werden die Schwimmkörpermodule 100.n in handhabbarer Größe hergestellt, entfällt sogar schwere Krantechnik.

Schaumglas weist einen Auftrieb von ca. 800 kg/m³ auf, so dass Schwimmkörper 100.n mit geringem Gewicht und hohem Auftrieb ausbildbar sind und auch mit integrierten nicht selbst schwimmendem/n Tragwerkmodul/e 200.n genügend Auftrieb aufweisen.

Durch das integrierte Tragwerk 200.n wird der Schwimmkörper 100.n stabilisiert und eignet sich zur Aufnahme hoher Lasten, die über das Tragwerk 200.n im Schwimmkörper 100.n verteilt werden.

Bevorzugt ist das mindestens eine Tragwerk 200.n ein verzinkter Stahlgitter-Rahmen, der in dem Schwimmkörper 100.n integriert angeordnet ist, wie noch weiter detailliert erläutert wird.

In der gewählten ersten Ausführungsvariante des Schwimmkörpers 100.1 vom Typ A gemäß Figur 1A umfasst jede Platte P1 zwei Teilplatten P11, P12, die über einen Stoß, der in Figur 1A erkennbar ist, in einer x/y-Ebene aneinander gefügt sind.

Es versteht sich, dass diese Zweiteiligkeit der ersten Platte P1 nur eine bevorzugte Ausführungsvariante darstellt, d.h. die erste Platte P1 könnte dementsprechend auch einteilig oder mehr als zweiteilig ausgebildet werden. Eine zweiteilige Ausbildung in zwei Teilplatten P11, P12 erleichtert gemäß dem Ausführungsbeispiel die Montage beziehungsweise den Zusammenbau des Schwimmkörpers 100.1. In einer darunter liegenden zweiten Schicht S2 ist die zweite Platte P2 angeordnet, deren Teilplatten mit den Bezugszeichen P21, P22 versehen sind.

Der Stoß der beiden Teilplatten P21, P22 in der Schicht S1 liegt in der x/z-Ebene und somit orthogonal zu dem Stoß der Teilplatten P11, P12, deren Stoß in der darüber liegenden x/z-Ebene in der Schicht S2 angeordnet ist.

Die Teilplatten der darunter liegenden Schichten S3-S7 sind in Figur 1A aus Übersichtlichkeitsgründen nicht mit Bezugszeichen versehen. Der entsprechende Aufbau ist detailliert in den Figuren 1C und 1D verdeutlicht, auf die noch eingegangen wird.

Aus Figur 1A wird jedoch bereits deutlich, dass die Ausrichtung des Stoßes der jeweiligen Teilplatten von Schicht S1-S7 zu Schicht S1-S7 jeweils um 90° versetzt wechselt, so dass die Stöße der Platten P1, P3, P5, P7 schichtenartig in mehreren x/z-Ebenen liegen und die Stöße der Platten P2, P4, P6 in den anderen dazwischen liegenden x/y-Ebenen orthogonal dazu angeordnet sind.

Erfindungsgemäß ist vorgesehen, dass die Platten P1-P7 beziehungsweise die erläuterten Teilplatten über ihre zueinander weisenden Flächen miteinander verklebt sind, so dass der Schwimmkörper 100.1 als geklebter Sandwich aus mehreren Platten Pn ausgebildet ist, der eine vorgebbare Anzahl von Schichten Sn aufweist.

Bevorzugt wird dabei als Klebstoff ein Bitumenkleber verwendet, der vorzugsweise in erwärmter Form aufgebracht wird und somit insbesondere ein Bitumenkleber ist.

Die Schaumglaselemente sind somit im Zusammenbauzustand als Sandwich im sogenannten Plattenquerverbund unlösbar miteinander verklebt.

Aus Figur 1A können bereits Verbindungselemente 200.VX, 200.XY und 200.VZ entnommen werden, die in der gewählten Ausführungsvariante Flanschplatten sind, die endseitig des nachfolgend erläuterten Tragwerkes 200.1 angeordnet sind.

Diese Verbindungselemente 200.VX, 200.VY, 200VZ dienen der Verbindung von mehreren Schwimmkörpern 100.n, die mittels aneinander liegender Flanschplatten miteinander verschraubt werden.

In der dargestellten Ausführungsvariante sind in alle Raumrichtungen x, y, z in den zugehörigen Ebenen, der x/z-Ebene, der x/y-Ebene und der y/z-Ebene Flanschplatten 200.VX, 200.XY und 200.VZ angeordnet, die eine Verbindung von mehreren Schwimmkörpern 100.n zu einem beispielhaft in Figur 3 dargestellten Schwimmponton SP ermöglicht.

Bei dieser Ausführungsvariante ist bevorzugt, die Verbindung von weiteren Schwimmkörpern 200.n in der x/z-Ebene oder in der y/z-Ebene vorgesehen ist, sodass zu Montagezwecken der in Verbindung zu bringenden Flanschplatten 200.VX und 200.VY in den Platten P1-P7 vorgesehene Montage-Ausnehmungen A angeordnet sind.

Die Flanschplatten 200.VX bzw. 200.VY liegen somit bündig zu der Außenfläche des Schwimmkörpers 100.1, sind jedoch über die Montage-Ausnehmungen A rückseitig erreichbar, wodurch die modulare Montage von mehreren Schwimmkörpern 100.n in der jeweiligen Ebene möglich ist.

Das zu der ersten Ausführungsvariante, das heißt zu dem ersten Schwimmkörper 200.1 vom Typ A zugehörige Tragwerk 200.1 ist in Figur 1B detailliert dargestellt.

Wie bereits zuvor erläutert, ist das Tragwerk 200.1 grundsätzlich ein Rahmenelement, welches in der einfachsten Form in einer Ebene, die in der ersten Ausführungsvariante in einer horizontalen x/y-Ebene liegt, ausgebildet ist.

Das Rahmenelement 200.1 kann dabei jede erdenkliche geometrische Form annehmen. In der gewählten ersten Ausführungsvariante umfasst das Rahmenelement 200.1 in seiner einfachsten Ausführung je zwei gegenüberliegende Träger TX und TY und ist in der gewählten Ausführung als Quadrat ausgebildet.

Zusammengefasst, kann das einfache Rahmenelement 200.1 prinzipiell lediglich aus je zwei Trägern, die in der einen horizontalen Ebene angeordnet und miteinander verbunden sind, bereits als Tragwerk 200.n dienen.

Die in Figur 1B bevorzugte Ausgestaltungsvariante bildet jedoch an den Eckpunkten K1, K2, K3, K4 der Träger TX, TY des Rahmenelementes sogenannte Knoten, von denen im Ausführungsbeispiel jeweils in alle Raumrichtungen x, y, z entsprechende Endelemente abgehen.

An jedem Knotenelement K1-K4 sind in entgegengesetzter Richtung zwei in z-Richtung verlaufende Endelemente TZE angeordnet.

Zudem sind an jedem Knotenpunkt K1-K4 in der horizontalen x/y-Ebene je ein Endelement TXE in x-Richtung und je ein Element TYE in y-Richtung angeordnet.

Somit sind an jedem Knotenpunkt vier Endelemente TXE, TYE, TZE ausgebildet, die alle Raumrichtungen x, y, z gerichtet sind.

In Zusammenschau mit der Figur 1A wird deutlich, dass die Endelemente 200.VZ, die sich in der gewählten Ausgestaltungsvariante in z-Richtung nach oben und unten erstrecken, bündig in der ersten Platte P1 und der siebenten Platte P7 angeordnet sind.

Durch diese bündige Anordnung bildet die Oberseite der ersten Platte P1 und die Unterseite der siebenten Platte P7 gerade ebene Flächen auf, die bei der Benutzung des Schwimmkörpers 100.1 als stoßfreie Ebenen ausgebildet sind. Die anderen genannten Endelemente dienen der bereits erläuterten Verbindung von weiteren Schwimmkörpern 100.n untereinander zu einem Schwimmponton SP oder dergleichen.

Durch Zusammenschau der Figuren 1A und 1B wird deutlich, dass die Anordnung des Tragwerkes 200.1 in den Platten Pn spiegelsymmetrisch erfolgt. Das heißt, legt man entsprechende Symmetrieebenen (vergleiche Figur 1B') dreidimensional in gedachter Weise in den zusammengebauten Schwimmkörper 100.1, so wird der Mittelpunkt M des Rahmenelementes der Tragelemente TX und TY durch den Schnittpunkt der x/z-Ebene beziehungsweise y/z-Ebene gebildet. Die Ebenen x/y-Ebene, die x/z-Ebene und die y/z-Ebene sind in der Figur 1B' definiert sind.

Die Figur 1C zeigt den Schwimmkörper 200.1 vom Typ A gemäß Figur 1A in einer Art Explosionsdarstellung der oberen Schichten S1, S2, S3 in einer perspektivischen Darstellung.

Zunächst wird verdeutlicht, dass für die bündige Anordnung der Flanschplatten 200.VZ in der ersten Platte P1 und der siebenten Platte P7 (in Figur 1C) nicht sichtbar Montage-Ausnehmungen AR mit einem Rand ausgebildet sind, auf dem die jeweilige Flanschplatten 200.VZ im Zusammenbauzustand bündig zur Oberfläche der ersten Platte P1 und der siebenten Platte P7 aufliegt, wobei die Flanschplatten 200.VZ erst nach der Durchführung der Endelemente TZE durch die Platten P1 bis P3 beziehungsweise P4 bis P7 (vergleiche Figur 1D) an den Endelementen TZE angebracht werden.

Im Ausführungsbeispiel sind wie Figur 1B und der vorige Absatz verdeutlicht, von den Knoten K1 bis K4 ausgehend gegenüberliegende Endelemente TZE unterschiedlicher Länge ausgebildet.

Aus Figur 1C kann noch entnommen werden, dass zwischen den Platten P1 bis P3 beziehungsweise den erläuterten Teilplatten, bevor sie miteinander verklebt werden, mindestens eine bevorzugt einteilige oder mehrteilige stabilisierende Zwischenschicht L12 angeordnet wird. Bevorzugt ist eine einteilige oder mehrteilige stabilisierende Schicht aus Carbon oder dergleichen vorgesehen. Im Ausführungsbeispiel ist nur eine Zwischenschicht L12 zwischen den Platten P1 und P2 dargestellt, die wie zuvor erläutert miteinander verklebt werden. Es versteht sich, dass bei sieben Platten Pn, n=7, sechs Zwischenschichten als Carbonlage anordbar sind. Carbon-Lagen können als stabilisierende Schicht vorgesehen werden, wenn sie erforderlich sein sollten. Sie sind keine Standardvariante. Schaumglas weist an sich nämlich schon eine sehr hohe Druckfestigkeit auf.

Darüber hinaus schafft die Erfindung gemäß Figur 1C eine Lösung um das Tragwerk 200.1 formschlüssig in die Platten zu integrieren.

Die Figur zeigt beispielhaft die dritte Platte P3, die auf ihrer Unterseite analog zu der Lage (im Zusammenbauzustand) der Tragelemente TX und TY im Rahmenelement 200.1 nutenartige Integrations-Ausnehmungen AN aufweist, die einen Teil des Korpus der Tragelemente TX und TY aufnehmen.

Zwischen den nutenartigen Integrations-Ausnehmungen AN der dritten Platte P3 (vergleiche Figur 1C) ist bei der zweiteiligen Ausgestaltung der Platte P31, P32 der in x-Richtung verlaufende Stoß ausgebildet.

Die nutenartigen Integrations-Ausnehmungen AN liegen in einer der x/y-Ebenen, insbesondere in der dritten Schicht S3, wobei spiegelsymmetrisch dazu in der Oberseite der vierten Platte P4 (vergleiche Figur 1D) in der vierten Schicht S4 ebenfalls analog zu der Lage (im Zusammenbauzustand) der Tragelemente TX und TY im Rahmenelement 200.1 nutenartige Integrations-Ausnehmungen AN angeordnet sind, die den anderen Teil des Korpus der Tragelemente TX und TY aufnehmen. Zwischen den Integrations-Ausnehmungen AN der vierten Platte P4 (vergleiche Figur 1C) ist bei der zweiteiligen Ausgestaltung der Platte P41, P42 der in y-Richtung verlaufende Stoß ausgebildet.

Aus Figur 1D kann noch analog zu der Figur 1C entnommen werden, dass zwischen den Platten P4 bis P7 beziehungsweise den erläuterten Teilplatten, bevor sie miteinander verklebt werden, mindestens eine bevorzugt einteilige oder mehrteilige stabilisierende Zwischenschicht L67 angeordnet wird. Bevorzugt ist eine einteilige oder mehrteilige stabilisierende Schicht aus Carbon oder dergleichen vorgesehen. Im Ausführungsbeispiel ist nur eine Zwischenschicht L67 zwischen den Platten P6 und P7 dargestellt, die wie zuvor erläutert miteinander verklebt werden.

Aus den Figuren 1C und 1D wird am besten deutlich, dass im Bereich der nutenartigen Integrations-Ausnehmungen AN auch jeweilige die Montage-Ausnehmungen A ausgebildet sind.

Die nutenartigen Integrations-Ausnehmungen AN nehmen im Zusammenbauzustand die Tragelemente TX und TY des Rahmenelementes 200.1 und die an den Knoten K1 bis K4 ausgebildeten knotenseitigen Endstücke TXE und TYE (vergleiche Figur 1B) in der x/y-Ebene auf.

In allen Platten P1 bis P7 und den optional angeordneten Zwischenschichten L12, L23 bis L34, L45, L56, L67 sind entsprechende Integrations-Durchgangsöffnungen DZ angeordnet, welche die Knotenelemente K1 bis K4, die im Ausführungsbeispiel zwischen der ersten und der vierten Schicht S3, S4 angeordnet sind, und die knotenseitigen in z-Richtung verlaufenden Endstücke TZE aufnehmen.

Gemäß den Figuren 1C und 1D sind die Integrations-Durchgangsöffnungen DZ in der oberen, ersten Platte P1 und der vierten Platte P4, stellvertretend für die Integrations-Durchgangsöffnungen DZ in allen Platten P1 bis P7 und den optional angeordneten Zwischenschichten L12, L23 bis L34 sichtbar.

Die Figur 2A zeigt einen Schwimmkörper 100`n vom Typ B in einer möglichen Ausführungsvariante in einer perspektivischen Ansicht.

Die Figur 2B zeigt ein auf den Schwimmkörper 100`n vom Typ B spezifisch abgestimmtes Tragwerk 200`n als statischer Kern eines Schwimmkörpers 100'n vom Typ B gemäß Figur 2A in einer möglichen Ausführungsvariante ebenfalls in einer perspektivischen Ansicht.

In Figur 2A weist der Schwimmkörper 100`.1 vom Typ B beispielhaft drei Platten P1, P2, P3 auf, die in x-Richtung gesehen nebeneinander angeordnet sind und einen Schwimmkörper 100`.1 bilden, der somit in der gewählten Ausführungsvariante drei Schichten S1, S2, S3 aufweist, die im Zusammenbauzustand mit einem Schwimmkörper 100.1 vom Typ A in der y/z-Ebene angeordnet sind.

Die Platten P1, P2, P3 weisen in z-Richtung gesehen eine unterschiedliche Erstreckung auf, wobei die im Zusammenbauzustand innere Platte P3 (vergleiche Figur 3) in z-Richtung eine Erstreckung aufweist, die mit der Gesamthöhe der Platten P1 bis P7 eines zur beschriebenen Schwimmkörpers 100.1 vom Typ A übereinstimmt.

Die innere Platte P3 (vergleiche Figur 3) weist in y-Richtung gesehen eine Erstreckung auf, die mit der Breite der Platten P1 bis P7 eines Schwimmkörpers 100.1 vom Typ A in x-Richtung oder z-Richtung gesehen übereinstimmt.

Die Platten P2 und P1 weisen von innen nach außen gesehen eine abnehmende Erstreckung in z-Richtung auf, wobei die unteren Stirnseiten der Platten P1 bis P3 abgeschrägt sind, wobei auf die Bedeutung der abgeschrägten Ausgestaltung des Schwimmkörpers 100'.1 vom Typ B noch eingegangen wird.

Der Schwimmkörper 100`1 weist zu Montagezwecken der in Verbindung zu bringenden Flanschplatten 200.VX und 200.VY eines Schwimmkörpers 100.1 vom Typ A in der dritten Platte P3 Montage-Ausnehmungen A auf. Die Platten P1 bis P3 des Schwimmkörpers 100`1 vom Typ B liegen im Zusammenbauzustand in der y/z-Ebene, sodass die in Figur 2A gezeigten Flanschplatten an Querträgern TX des in Figur 2B dargestellten Tragwerkes 200`.1 angeordnet sind. Die Montageausnehmungen sind nicht zwingend notwendig.

Analog zu der vorherigen Beschreibung ist eine bündige Anordnung der Flanschplatten 200.VX in der ersten Platte P1 des Schwimmkörpers 100.'1 vom Typ in Montage-Ausnehmungen AR vorgesehen, die einen Rand ausbilden.

Die in Figur 2B bevorzugte Ausgestaltungsvariante des Tragwerkes 200`.1 bildet ebenfalls Knotenpunkte K1, K2 an einem Träger TY des Rahmenelementes aus, von dem im Ausführungsbeispiel in eine Raumrichtung x entsprechende Endelemente TXE in x-Richtung abgehen.

An jedem Knotenelement K1, K2 sind in entgegengesetzter Richtung zwei in x-Richtung verlaufende Endelemente TXE angeordnet. Das derart ausgebildete Tragwerk 200`.1 ist in den Schwimmkörper 100`.1 integriert angeordnet und bildet erfindungsgemäß einen statischen Kern innerhalb des Schwimmkörpers 100`.1 vom Typ B.

Die Figur 2C den Schwimmkörper 100`.1 vom Typ B gemäß Figur 2A in einer Art Explosionsdarstellung der äußeren Schichten P1, L12 in einer perspektivischen Darstellung. Die Figur 2D zeigt den Schwimmkörper 100`.1 vom Typ B gemäß Figur 2A in einer Art Explosionsdarstellung der inneren Schichten P2, P3 in einer perspektivischen Darstellung.

Analog zum dem Schwimmkörper 100.1 vom Typ A ist eine einteilige oder mehrteilige stabilisierende Schicht aus Carbon oder dergleichen vorgesehen. Im Ausführungsbeispiel ist nur eine Zwischenschicht L12 zwischen den Platten P1 und P2 dargestellt, wobei die Platten P1 bis 3 und die mindestens eine optional angeordnete Zwischenschicht L12 wie zuvor erläutert miteinander verklebt werden.

In den Figuren 2B bis 2D in einer Zusammenschau dargestellt sind die Integrations-Durchgangsöffnungen DZ, die in jeder Platte P1, P2, P3 und der Zwischenschicht L12 angeordnet sind, welche die Knotenelemente K1, K2, die im Ausführungsbeispiel zwischen der zweiten und der dritten Schicht S2, S3 angeordnet sind, und die knotenseitigen in x-Richtung verlaufenden Endstücke TXE aufnehmen.

Das Trägerelement TY des Tragwerkes 200`.1 vom Typ liegt in dafür vorgesehen nutenartigen Ausnehmungen AN, die in die in Figur 2D ausgebildeten nicht sichtbaren Fläche auf der Rückseite der zweiten Platte P2 und in die in Figur 2D ausgebildeten nicht sichtbaren Fläche der Vorderseite der dritten Platte P3 angeordnet sind.

Das Tragwerk 200`.1 ist somit ebenfalls in den Schwimmkörper 100'.1 vom Typ B integriert angeordnet und bildet erfindungsgemäß ebenfalls einen statischen Kern innerhalb des Schwimmkörpers 100'.1.

In Figur 3 ist ein Schwimmponton SP gezeigt, welches aus vier Schwimmkörpern 100.1, 100.2, 100.3 und 100.4 vom Typ A und zwei Schwimmkörpern 100`.1 und 100`.2 vom Typ B ausgebildet ist. Es versteht sich, dass die Schwimmkörpern 100`.1 und 100`.2 vom Typ B bevorzugt an allen Seiten an dem Schwimmkörper 100'n vom Typ A gegenüberliegend in den y/z-Ebenen und den x/z-Ebenen angeordnet sind, sodass sich gemäß dem Ausführungsbeispiel je zwei Schwimmkörper 100'.1 und 100`2 vom Typ symmetrisch und bezogen auf den Mittelpunkt M des Schwimmpontons SP spiegelsymmetrisch gegenüberliegen.

Die Ausnehmungen A werden bevorzugt nach dem Zusammenbau verfüllt. Zudem wird das komplett montierte Schwimmpontons SP beschichtet oder die Schwimmkörper vom Typ A und Typ B sind bereits vorher beschichtet.

Zusammenfassend wird ein Tragwerk 200.n, 200'n (verschiedener Typen A, B) als Stahlskelett aus Stahlhohlprofilen als Traggrundgerüst ausgebildet, welches die die Aufnahme und gleichmäßige Verteilung von Auf-Lasten ermöglicht. Das Tragwerk 200.n, 200'n ist als Skelett so konstruiert, dass jeder Schwimmkörper 100.n, 100'n (verschiedener Typen A, B) modular an jeder Körper-Querfläche der benachbarten Schwimmkörper 100.n, 100'n (verschiedener Typen A, B) montiert werden kann.

Dadurch sind modular, sogenannte Pontons oder Stege oder dergleichen aus mehreren Schwimmkörpern 100.n, 100'n (verschiedener Typen A, B) konfigurierbar, insbesondere Stege gerade oder L- Stege oder Pontons als großflächige Fundamente oder Arbeitsplattformen.

Vorgesehen sind einfache Grundformen (Typ A, B ....), sodass Komponenten im gleichen Bauprinzip vorhanden sind, die einen variablen modularen den Einsatz in Gewässern, insbesondere mit Eis ermöglichen. Die Schwimmkörper 100`.n vom Typ B sind insbesondere nicht nur als Auftriebskörper, sondern auch durch die Ausbildung der sich unterschiedlich in z-Richtung erstreckenden und abgeschrägten Platten P1 bis P3 als Eisschürzen ausgebildet.

Durch entsprechende Rastermaße in x-, y-, z-Richtung können im Baukastenprinzip zusätzliche An- und Aufbauteile wie Rehlings, Arbeitsborde, Wellenabweiser, Schutzbohlen, Dalben an den dafür vorgesehenen äußeren Befestigungspunkten montiert werden.

Erfindungsgemäß werden je nach Einsatzzweck nicht nur Stahlhohlprofile für die Tragwerk 200.n, 200'n (verschiedener Typen A, B) verwendet, sondern es sind in bevorzugten Ausgestaltungen auch andere geeignete Metalle und Nichtmetalle, z. B. Aluminium, Edelstahl, Kunststoffprofile, Holzverbundstoffe, Carbon und Stahlbeton als Materialien vorgesehen.

Die verwendeten Schaumglaselemente Pn werden von Platte zu Platte bevorzugt mit einem Bitumenkleber stets Platten- quer im Verbund unlösbar miteinander verklebt.

Je nach Erfordernis wird eine zusätzliche Zwischenlage Ln aus verstärktem Gewebe mit verbaut.

Das Stahl- oder aus anderen Materialien hergestellte skelettartige Tragwerk 200.n, 200'n (verschiedener Typen A, B) wird wie erläutert formschlüssig und je nach notwendiger Bauhöhe in die Schaumglaslage eingepasst und bevorzugt mittels Bitumenkleber verbunden.

Nach Fertigstellung, das heißt dem Zusammenbau des Schwimmkörpers 100.n, 100'n (verschiedener Typen A, B) werden die gesamte Außenhaut, sowie die nach außen ragenden Stahlteile insbesondere die Verbindungselemente 200.VX, 200.XY und 200.VZ (Flanschplatten) und alle Übergänge mit einer Polyurethan, bzw. Polyurea-Beschichtung so versiegelt, dass ein direkter Kontakt des mindestens einen Schaumglaselementes sowie des mindestens einen Tragwerkes, insbesondere Wasser wirksam vermieden wird.

Die Polyurethan, mit insbesondere Polyurea-Beschichtungen gewährleisten gleichzeitig einen entscheidenden Schutz des gesamten Schaumglas-Schwimmkörpers gegen mechanische Einwirkungen, sodass einwirkende Kräfte keine oder weniger Beschädigungen hervorrufen.

Polyurethan- bzw. Polyurea-Beschichtungen verhindern insbesondere Kapillarrisse, insbesondere im Schaumglas, wodurch das Eindringen von Wasser und die Gefahr des Auffrierens vermieden werden.

Es können je nach Einsatzzweck variable Aufbauten befestigt werden, wie beispielsweise Decklagen, ganze Gebäude, wobei an den Unterseite der Schwimmkörper 100.n, 100'n Ballast anordbar ist, wodurch der Schwimmkörper als Ganzes hinsichtlich seines Schwimm-Schwerpunktes trimmbar ist.

Die Verbindung der einzelnen Schwimmkörper 100.n, 100'n erfolgt bevorzugt beispielsweise über die Verbindungselemente 200.VX, 200.XY und 200.VZ (Flanschplatten) mit Schraubverbindungen gemäß der entsprechenden Statik-Anforderungen

Wie bereits erläutert werden die Montagekanäle A, insbesondere die Schraubkanäle nach der Montage mit Schaumglas-Formteilen verschlossen und an den Oberflächen der Schwimmkörper 100.n, 100'n mit einer Polyurethan-Beschichtung versiegelt.

In vorteilhafter Weise ist es möglich, die Schwimmkörper 100.n, 100'n nach der mit Schraubverbindungen durchgeführten Montage nach vorgesehenem Einsatz zerstörungsfrei zu demontieren.

Die Schaumglaselemente Pn haben in vorteilhafter Weise ausschließlich den dauerhaften Auftrieb des Schwimmkörpers 100.n, 100'n zu gewährleisten. Schaumglas und Stahlskelett haben einen fast identischen Ausdehnungskoeffizienten, insofern sind dehnungsspezifische Probleme nicht vorhanden oder vernachlässigbar.

Es wird noch erwähnt, dass auch Winkelteile, gebogene Elemente usw. als Schwimmkörper 100.n, 100'n ausgebildet werden können.

In vorteilhafter Weise ist es zudem möglich gegebenenfalls verbleibende Fugen zwischen den einzelnen Schwimmkörper-Modulen 100.n, 100'n nach der Montage erforderlichenfalls mit einem geeigneten Fugendichtstoff zu versiegeln. Darüber hinaus ist es möglich, je nach Einsatzzweck, die Schwimmkörper-Außenseiten mit dafür geeigneten Materialien zu verkleiden, wobei bevorzugt als Materialien Edelstahlplatten und/oder, Naturfasermaterialien und/oder Holz vorgesehen ist/sind.

In vorteilhafter Weise sind die erfindungsgemäßen Schwimmkörper 100.n, 100'n mit integrierten Tragwerken 200.n, 200'n als Schwimmkörper im Wasserbau verwendbar. Es sind Verwendungen als schwimmende Strukturen, insbesondere für Bootsstege, Wellenbrecher, Yachthäfen sowie als Module im Bootsbau vorgesehen. Werden in den Schwimmkörper 100.n, 100'n mit integrierten Tragwerken 200.n, 200'n in vorteilhafter Weise Hohlkörper ausgebildet, sind diese mit Auftrieb erzeugenden Materialien, insbesondere Schaumglas befüllbar, sodass die als schwimmende Strukturen im Wesentlichen unsinkbar sind. Die schwimmenden Strukturen können im Landschaftsbau und/oder im Teichbau Verwendung finden. Möglich sind schwimmende Brücken für den zivilen und militärischen Einsatz, insbesondere schwimmende Brücken an nicht tragfähigen Ufern. Mit den erfindungsgemäßen Schwimmkörpern 100.n, 100'n, die auch als Schaumglas-Module bezeichnet werden, können schwimmende oder nicht schwimmende Straßenbauplattformen, Stegplattformen, Partyplattformen und Arbeitsplattformen oder schwimmende Fundamente für Gebäude schwimmende Häuser oder Strukturen für Begrünungszwecke, insbesondere "Schwimmende" Straßenbegrünungen gebildet werden.

Die zuvor beschriebenen erfindungsgemäßen Schwimmkörper 100.n, 100'n, weisen gemäß einer ersten Ausführungsform ein einteiliges Tragwerk 200.n, 200'n auf.

Nachfolgend werden anhand der Figuren 4A bis 7C noch erfindungsgemäße Schwimmkörper 100.n mit einem mehrteiligen Tragwerk 200.n gemäß einer zweiten Ausführungsform erläutert.

Diese Schwimmkörper 100.n entsprechen dem zuvor beschriebenen Typ A, können aber analog als Typ B ausgebildet sein.

Die Figur 4A zeigt einen Schnitt A-A durch einen Schwimmkörper 100.n vom Typ A in einer möglichen Ausführungsvariante mit zwei Schaumglaselementen, insbesondere P1 und P2.

Gemäß den Figuren 4A und 4B ist dargestellt, dass das Tragwerk 200.n mehrteilig ausgebildet ist.

Die Figur 4B zeigt eine Explosionsdarstellung des Schwimmkörpers 100.n gemäß Figur 4A.

In Figur 4C ist eine perspektivische Darstellung des Schwimmkörpers 100.n vom Typ A mit zwei Schaumglaselementen P1, P2 gemäß den Figuren 4A und 4B dargestellt.

Die Figuren 4A bis 4C werden nachfolgend in einer Zusammenschau der Figuren erläutert.

Das Tragwerk 200.n ist mehrteilig und in seinem Zusammenbauzustand in einer vorgebbaren Anzahl n von Schaumglaselementen P1, P2, n =2 integriert angeordnet.

In mehreren x/y-Ebenen liegt ein Rahmenelement mit den Tragelementen TX, TY und zugehörigen Endelementen TXE, TYE.

Das Rahmenelement weist orthogonal zu den Tragelementen TX, TY von den Tragelementen TX, TY abgehende Z-Träger TZ auf.

Gemäß Figur 4B werden Knotenpunkte K1-K4 gebildet, von denen in den horizontalen x/y-Ebenen beidseitig je ein Endelement TXE in x-Richtung und je ein Element TYE in y-Richtung (vergleiche Figur 4B) abgeht, wobei ferner in den Knotenpunkten K1-K4 ein Z-Träger TZ fest mit den Tragelementen TX, TY verbunden ist, der mit Endelementen TZE verbunden wird, wie nachfolgend noch erläutert wird.

Somit sind an jedem Knotenpunkt K1 bis K4 Tragelemente TX, TY, TZ angeordnet, wobei die Endelemente TXE, TYE bereits vorhanden und fest angeordnet sind, während die Endelemente TZE im Zusammenbau mit dem Tragelement TZ formschlüssig und kraftschlüssig verbunden werden.

Aus den Figuren 4A und 4B wird deutlich, dass an den abgehenden Z-Trägern TZ als weitere Teile des mehrteiligen Tragwerkes 200.n von den Z-Trägern TZ des Rahmenelementes beidseitig abgehende Endelemente TZE angeordnet sind, die in einen Zusammenbauzustand formschlüssig und kraftschlüssig mit den Z-Trägern verbunden sind.

Die Endelemente TZE werden auch als Endstützen bezeichnet. Die Endstützen TZE greifen (vergleiche Figur 4A) im Zusammenbauzustand des Schwimmkörpers 100.n in die Z-Träger TZ des Rahmenelementes ein.

Die erste Platte P1 weist auf ihrer Unterseite analog zu der Lage (im Zusammenbauzustand) der Tragelemente TX im Rahmenelement 200.1 nutenartige Integrations-Ausnehmungen AN auf, welche die Korpusse der Tragelemente TX in der einen oberen x/y-Ebene aufnehmen.

Die zweite Platte P2 weist auf ihrer Oberseite analog zu der Lage (im Zusammenbauzustand) der Tragelemente TY im Rahmenelement 200.1 ebenfalls nutenartige Integrations-Ausnehmungen AN auf, welche die Korpusse der Tragelemente TY in der anderen nutzen x/y-Ebene aufnehmen.

In den Platten P1 und P2 und einer gegebenenfalls angeordneten Zwischenschicht L12 (nicht dargestellt) sind entsprechende Integrations-Durchgangsöffnungen DZ (in vertikaler Richtung z) angeordnet, welche die knotenseitigen in z-Richtung verlaufenden Z-Träger und Endstücke/Endstützen TZE aufnehmen.

Von besonderem Vorteil ist, dass die nutenartige Integrations-Ausnehmungen AN und die Integrations-Durchgangsöffnungen DZ der Platten P1 und P2 in den Platten P1 und P2 identisch ausgebildet, das heißt positioniert sind, sodass identische SchaumglaselementeP1, P2 herstellbar sind. Mit anderen Worten, die identisch ausgebildeten zwei Platten P1 und P2 werden gemäß den Figuren 4A bis 4C als Oberteil und als Unterteil verwendet, wobei die nutenartigen Integrations-Ausnehmungen AN im Zusammenbauzustand gegenüberliegend angeordnet sind und das Rahmenelement 200.1 aufnehmen. Die Integrations-Ausnehmungen AN des Oberteiles P1 sind dabei orthogonal zu den Integrations-Ausnehmungen AN des Unterteiles P2 angeordnet.

Die Integrations-Durchgangsöffnungen DZ des Oberteiles P1und des Unterteiles P2 liegen im Zusammenbauzustand in einer Flucht, und nehmen die in z-Richtung verlaufenden Z-Träger des Rahmenelementes 200.1 und die Endstücke/Endstützen TZE auf.

Die Länge z_{S} der von dem Z-Träger TZ des Rahmenelementes abgehenden Endelemente TZE kann in Abhängigkeit einer Schichtdicke der in Schichten Sn ausgebildeten Schaumglaselemente P1, P2 variieren, wie noch gezeigt beziehungsweise erläutert wird.

Erfindungsgemäß ist vorgesehen, dass das Rahmenelement, dessen Tragelemente TX, TY und dessen zugehörige Endelemente TXE, TYE in mehreren x/y-Ebenen angeordnet sind und die orthogonal zu den Tragelementen TX, TY von den Tragelementen TX, TY abgehenden Z-Träger TZ bilden ebenfalls identisch ausgebildete Gleichteil, welche bei Bedarf mehrfach verwendet werden, wie noch anhand der nachfolgenden Figuren erläutert wird.

Die jeweils formschlüssige Verbindung zwischen den Z-Trägern TZ des ersten Teils und den im Zusammenbauzustand an dem mindestens einen Z-Träger TZ angeordneten Endstücken/Endstützen TZE wird hergestellt, indem die Endstücke/Endstützen TZE in die jeweiligen Z-Träger TZ eingreifen, wobei die Z-Träger TZ und die Endstücke/Endstützen TZE als Hohlprofile ausgebildet sind, sodass ferner neben der formschlüssigen Verbindung eine die Hohlprofile durchgreifende Verbindungsanordnung 5, 6, 7 als kraftschlüssige Verbindung der Teile TZ, TZE hergestellt werden kann.

Gemäß den Figuren 4A, 4B wird deutlich, dass in einer bevorzugten Ausgestaltung eine Gewindestange 5 angeordnet ist, welche die Hohlprofile TZ, TZE durchgreift, wobei sich die Gewindestange 5 über Unterlegscheiben 6 und Muttern 7 an dafür vorgesehenen Anschlägen 8 (vergleiche Figur 4A) abstützen, die in den Teilen TZ, TZE fest angeordnet sind. Mittels der Unterlegscheiben 6 und Muttern 7 können die Platten P1 und P2 über die Anschläge 8 in den Teilen TZ, TZE zusammen gezogen werden, sodass schließlich der fertige Schwimmkörper 100.n als Zusammenbau-Teil in einfacher Weise hergestellt ist.

Gemäß der in den Figuren 4A bis 4C dargestellten Ausgestaltung werden für einen Standardkörper-Schwimmkörper 100.n (n = 1) mit einer Bauhöhe 1.000 mm in z-Richtung beispielsweise benötigt,
- ein Schaumglaselement als Oberschale P1 - Bauhöhe 500 mm in z-Richtung,
- ein Schaumglaselementen P2 als Unterschale P2- Bauhöhe 500 mm in z-Richtung,
- ein Rahmenelement 200.1 aus den Tragelementen TX, TY und zugehörigen Endelementen TXE, TYE sowie den Z-Trägern TZ,
- vier untere Endstücke/Endstützen TZE und
- vier obere Endstücke/Endstützen TZE sowie
- vier Gewindestangen 5 mit der entsprechenden Länge (1000 mm plus zwei mal Überstand) sowie Zubehör 6, 7 zur Herstellung der Verbindunganordnung 5, 6, 7.

### Zur Herstellung und Montage:

Der/die Werker stellt/stellen in einem ersten Schritt Schaumglas-Rohkörper mit einem vorgebbaren Außenmaß her. Beispielsweise werden angelieferten Schaumglas-Großplatten in mehreren Lagen kreuzweise mit einem Klebstoff, insbesondere einem Bitumen-Kaltkleber verklebt, sodass zwei Schaumglas-Rohkörper ein Oberteil P1 und ein Unterteil P2 vorliegen.

Sodann, werden bevorzugt mittels eines dreidimensionalen vollautomatischen Fräswerkzeuges die Außenkonturen sowie die Ausnehmungen AN und die Durchgangsöffnungen DZ für das Tragwerk 100.n, insbesondere das Rahmenelement TX, TY, TXE, TYE, TZ und die Endstücke/Endstützen TZE in jedem Schaumglaselement Pn; P1, P2 identisch gefräst.

Nachdem die Ausnehmungen AN und die Durchgangsöffnungen DZ in den Schaumglaselementen P1, P2 vollständig hergestellt worden sind, werden die Schaumglaselemente P1, P2 mit Druckluft sauber gereinigt und dann mittels Spritzautomaten auf ihren äußeren Flächen bevorzugt mit Polyurea-Beschichtung komplett beschichtet.

Die Schaumglaselementen P1, P2 liegen dabei auf ihren späteren inneren Flächen auf, da diese Innenflächen nicht beschichtet werden müssen.

Die bevorzugt verzinkten Leicht-Stahlhohlprofile des Rahmenelementes TX, TY, TXE, TYE, TZ und die Endstücke/Endstützen TZE werden auf einem Sägeautomaten maßgenau zugeschnitten, und dann durch beispielsweise einen Schweißroboter zu immer identischen Rahmenelementen TX, TY, TXE, TYE, TZ verschweißt. Das Rahmenelement TX, TY, TXE, TYE, TZ und die Stützen, insbesondere die Endstücke/Endstützen TZE sind in vorteilhafter Weise als identische Gleichteile ausgeführt, und können dann variabel zu mehreren unterschiedlichen Bauhöhen als Schwimmkörper 100.n, 200.n kombiniert werden, wie noch erläutert wird.

Auf einem Montagetisch werden zunächst die unteren Endstücke/Endstützen TZE in dafür vorbereitete Ausnehmungen gestellt.

Anschließend wird das Schaumglaselement P2 als Unterteil über die Durchgangsöffnungen DZ von oben auf die Endstücke/Endstützen TZE aufgesetzt.

Danach wird die offene Mittelfläche, die dem Schaumglaselement P1als Oberteil gegenüberliegt mit einem Klebstoff, insbesondere einem Bitumen- Kaltkleber eingestrichen oder eingespritzt.

Der/die Werker legt/legen das Rahmenelement TX, TY, TXE, TYE, TZ in die Aussparungen AN und Durchgangsöffnungen DZ die ein, dabei werden die Z-Träger TZ auf die unteren Endstücke/Endstützen TZE geschoben. Es erfolgt anschließend das Beschichten der Oberseite des Unterteiles P2 mit einem Klebstoff, insbesondere dem Bitumen-Kaltkleber.

Danach wird das Schaumglaselement P1 als Oberschale aufgelegt, und die oberen Endstücke/Endstützen TZE werden in die Durchgangsöffnungen DZ und in die Z-Träger TZ des Rahmenelementes TX, TY, TXE, TYE, TZ eingeführt. Das heißt, die oberen Endstücke/Endstützen TZE werden in Z-Träger TZ gesteckt, wobei die oberen Endstücke/Endstützen TZE an den Anschlägen 8`, die innerhalb der Z-Träger TZ angeordnet sind, anschlagen.

Der/die Werker stecken die vorgefertigten Gewindestangen 5 durch die oberen Hohlprofile TZE und das mittlere Profil TZ des Rahmenelementes und die unteren Hohlprofile TZE sowie durch die Durchgangsöffnungen (Bohrungen) in den Anschlägen 8, 8`, wonach beide Seiten (vergleiche Figur 4A) und zuvor die Gewindestangen 5 im Bereich der Anschläge 8' in den Z-Trägern TZ mit einem Drehmomentschrauber verschraubt und angezogen werden.

Es wird deutlich, dass das Tragwerk aus den Elementen TX, TY, TZ, TXE, TYE, TZE zwischen den Endstücken/Endstützen TZE und dem Z-Träger TZ (vergleiche Figuren 4A, 4B; 5A, 5B; 6A, 6B; 7A, 7B) beziehungsweise gemäß einer Ausführungsvariante eines zusätzlichen Verbindungs-T-Trägers MZ (vergleiche Figuren 7A, 7B) formschlüssig gesteckt ausgeführt ist.

Der Gegenstand der Erfindung ist somit ein Schwimmkörper 100.n, 200.n mit einem Tragwerk welches als Stecksystem oder als Multi-Stecksystem ausgebildet ist.

Eventuell aus der Mittelfuge herausquellender Kaltkleber wird entfernt, und der Schwimmkörper 100.n, 200.n ist fertig hergestellt. Die senkrecht (z-Richtung) verlaufenden Stützen-Ausnehmungen DZ, das heißt die Durchgangsöffnungen DZ werden bevorzugt vor dem Zusammenbau mit einem aufquellenden Kleber eingesprüht, der innerhalb kurzer Zeit, insbesondere weniger Minuten nach dem Zusammenbau reagiert, wodurch die Stützen TZE, TZ, 5 positionsgetreu in den Schaumglaselementen Pn verankert werden.

Das beschriebene erfindungsgemäße Grundprinzip der Ausgestaltung der Teile und der Montage ermöglicht erfindungsgemäß die Ausgestaltung und Herstellung unterschiedlich dimensionierter Schwimmkörper 100.n mit angepassten Tragwerken 200.n, wie nachfolgend erläutert wird.

Gemäß des anhand der Figuren 4A bis 4B erläuterten Funktionsprinzips lassen sich beispielsweise unterschiedliche Bauhöhen (in z-Richtung gesehen des Schwimmkörpers 100.n) realisieren.

Den unterschiedlichen Bauhöhen sind unterschiedliche Nutzlasten zugeordnet, wodurch auf verschiedene Anforderungen und Kundenbedürfnisse reagiert werden kann.

Dabei weisen die Schwimmkörper 100.n mit unterschiedlichen Bauhöhen in bevorzugter Ausgestaltung stets die erläuterten Gleichteile auf, die miteinander kombiniert werden, wie nachfolgend noch verdeutlicht wird.

Die kombinierenden Gleichteile, insbesondere das Rahmenelement TX, TY, TXE, TYE, TZ und die Endstücke/Endstützen TZE sowie die identisch ausgebildeten Schaumglaselemente Pn; P1, P2 werden in Kombination eingesetzt. Die in den x/y-Ebenen verlaufenden Hohlprofile TX, TY, TXE, TYE dienen lediglich als "verlorene Schalung" und als Führung für die eigentlichen Verbindungs-Hohlprofile TZ, TZE. Die in den x/y-Ebenen verlaufenden Hohlprofile TX, TY, TXE, TYE sorgen im Wesentlichen für die Führung und Befestigung der senkrecht verlaufenden Stützen, insbesondere der Verbindungs-Hohlprofile TZ, TZE und der endseitigen Systembefestigungselemente 200.VZ (vergleiche Figuren 4A und 4B).

Die Figur 5A zeigt einen Schnitt A-A durch einen Schwimmkörper 100.n vom Typ A in einer möglichen Ausführungsvariante mit zwei Schaumglaselementen, insbesondere P1 und P2.

Gemäß den Figuren 5A und 5B ist dargestellt, dass das Tragwerk 200.n mehrteilig ausgebildet ist.

Die Figur 5B zeigt eine Explosionsdarstellung des Schwimmkörpers 100.n gemäß Figur 5A.

In Figur 5C ist eine perspektivische Darstellung des Schwimmkörpers 100.n vom Typ A mit zwei Schaumglaselementen P1, P2 gemäß den Figuren 5A und 5B dargestellt.

Die Figuren 5A bis 5C werden nachfolgend in einer Zusammenschau der Figuren erläutert.

Der Unterschied zu der vorherigen Ausgestaltungsvariante besteht darin, dass die Schichtdicke der in Schichten S1 und S2 ausgebildeten Schaumglaselemente Pn; P1, P2 des unteren Schaumglaselementes P2 größer ist, als die Schichtdicke des ersten Schaumglaselementes P1 (S1 < S2).

Das heißt, die Länge z_{S}, der von dem Z-Träger TZ des Rahmenelementes abgehenden Endelemente TZE, im Ausführungsbeispiel die unteren Endelemente TZE (vergleiche Figur 5B) sind in Abhängigkeit der größeren Schichtdicke des unteren Schaumglaselementes P2 länger ausgeführt, wobei damit einhergehend längere Gewindestangen 5 mit der entsprechenden größeren Länge benötigt werden.

Gemäß der in den Figuren 5A bis 5C dargestellten Ausgestaltung werden somit für einen Schwimmkörper 100.n (n = 1) mit einer Bauhöhe 1.500 mm in z-Richtung, (der vom Standardkörper-Schwimmkörper 100.n (n = 1) hinsichtlich der Bauhöhe abweicht) beispielsweise benötigt,
- ein Schaumglaselement als Oberschale P1 - Bauhöhe 500 mm in z-Richtung,
- ein Schaumglaselementen P2 als Unterschale P2-Bauhöhe 1000 mm in z-Richtung,
- ein Rahmenelement 200.1 aus den Tragelementen TX, TY und zugehörigen Endelementen TXE, TYE sowie den Z-Trägern TZ,
- vier gegenüber den Figuren 4A bis 4C untere längere Endstücke/Endstützen TZE und vier obere Endstücke/Endstützen TZE mit der Länge zs gemäß den Figuren 4A bis 4C sowie
- vier Gewindestangen 5 mit der entsprechenden größeren Länge(1500 mm plus zwei mal Überstand) sowie Zubehör 6, 7 zur Herstellung der Verbindunganordnung 5, 6, 7.

Die Figur 6A zeigt einen Schnitt A-A durch einen Schwimmkörper 100.n vom Typ A in einer möglichen Ausführungsvariante mit drei Schaumglaselementen, insbesondere P1 und P2 und P3.

Gemäß den Figuren 6A und 6B ist dargestellt, dass das Tragwerk 200.n mehrteilig ausgebildet ist.

Die Figur 6B zeigt eine Explosionsdarstellung des Schwimmkörpers 100.n gemäß Figur 6A.

In Figur 6C ist eine perspektivische Darstellung des Schwimmkörpers 100.n vom Typ A mit drei Schaumglaselementen P1, P2, P3 gemäß den Figuren 6A und 6B dargestellt.

Die Figuren 6A bis 6C werden nachfolgend in einer Zusammenschau der Figuren erläutert.

Der Unterschied zu der Ausgestaltungsvariante gemäß den Figuren 5A bis 5C besteht darin, dass die Schichtdicke, der in Schichten S1, S2, S3 ausgebildeten Schaumglaselemente Pn; P1, P2, P3 gleich groß (S1 = S2 = S3) ist.

Das heißt, die Länge z_{S}, der von dem Z-Träger TZ des Rahmenelementes abgehenden Endelemente TZE, die unteren Endelemente TZE und die oberen Endelemente TZE (vergleiche Figur 6B) sind in Abhängigkeit der Schichtdicke der oberen und unteren Schaumglaselemente P1, P3 (analog zu den Figuren 4A bis 4B) gleich lang ausgeführt, wobei die größere Bauhöhe des Schwimmkörpers 100.n (n = 1) gegenüber dem Standard Schwimmkörper 100.n gemäß den Figuren 4A bis 4C durch ein zusätzliches Zwischen-Schaumglaselement P2 erzeugt wird.

Damit einhergehend werden Gewindestangen 5 mit der entsprechend größerer Länge benötigt.

Gemäß der in den Figuren 6A bis 6C dargestellten Ausgestaltung werden für einen Schwimmkörper 100.n (n = 1) mit einer Bauhöhe 1.500 mm in z-Richtung, (der vom Standardkörper-Schwimmkörper 100.n (n = 1) hinsichtlich der Bauhöhe abweicht)
- ein Schaumglaselement als Oberschale P1 - Bauhöhe 500 mm in z-Richtung,
- ein Zwischen-Schaumglaselement P2 als Zwischenschale mit der Bauhöhe 500 mm in z-Richtung, sowie
- ein Schaumglaselement als Unterschale P3 - Bauhöhe 500 mm in z-Richtung, sowie
- zwei Rahmenelement 200.1 aus den Tragelementen TX, TY und zugehörigen Endelementen TXE, TYE sowie den Z-Trägern TZ, sowie
- vier untere und obere Endstücke/Endstützen TZE mit der Länge zs gemäß den Figuren 4A bis 4C sowie
- vier Gewindestangen 5 mit der entsprechenden größeren Länge (1500 mm plus zwei mal Überstand) sowie Zubehör 6, 7 zur Herstellung der Verbindunganordnung 5, 6, 7
benötigt.

Bei dieser Ausgestaltung weicht das Zwischen-Schaumglaselement P2 als Zwischenschale von den standardisierten als Gleichteile hergestellten Schaumglaselemente P1 und P2 gemäß den Figuren 4A bis 4C ab, denn sowohl auf ihrer Oberseite als auch auf ihrer Unterseite sind neben den unverändert angeordneten Integrations-Durchgangsöffnungen DZ orthogonal versetzt angeordnete nutenartige Integrations-Ausnehmungen AN ausgebildet, die gemäß Figur 6B je ein oberhalb und unterhalb angeordnetes Rahmenelement 200.1 zwischen den Schaumglaselementen P1 und P2 sowie zwischen den Schaumglaselementen P2 und P3 zumindest teilweise aufnehmen.

Durch diese Ausgestaltung entfällt die Erhöhung der Bauhöhe, der als dickeres Schaumglaselement ausgebildeten Unterschale P2 gemäß den Figuren 5A bis 5C und die Notwendigkeit längere Endstücke/Endstützen TZE gemäß Figur 5B mit größerer Baulänge zs einzusetzen.

Die Figur 7A zeigt einen Schnitt A-A durch einen Schwimmkörper 100.n vom Typ A in einer möglichen Ausführungsvariante mit vier Schaumglaselementen, insbesondere P1 und P2 und P3 und P4.

Gemäß den Figuren 7A und 7B ist dargestellt, dass das Tragwerk 200.n mehrteilig ausgebildet ist.

Die Figur 7B zeigt eine Explosionsdarstellung des Schwimmkörpers 100.n gemäß Figur 7A.

In Figur 7C ist eine perspektivische Darstellung des Schwimmkörpers 100.n vom Typ A mit vier Schaumglaselementen P1, P2, P3, p4 gemäß den Figuren 7A und 7B dargestellt.

Die Figuren 7A bis 7C werden nachfolgend in einer Zusammenschau der Figuren erläutert.

Die spezifischen Merkmale dieser Ausgestaltungsvariante gemäß den Figuren 7A bis 7C bestehen darin, dass die Schichtdicke, der in Schichten S1, S2, S3, S4 ausgebildeten Schaumglaselemente Pn; P1, P2, P3 gleich groß (S1 = S2 = S3 = S4) ist.

Das heißt, die Länge zs der von dem Z-Träger TZ des Rahmenelementes abgehenden Endelemente TZE, die unteren Endelemente TZE und die oberen Endelemente TZE (vergleiche Figur 7B) sind in Abhängigkeit der Schichtdicke der oberen und unteren Schaumglaselemente P1, P4 gleich lang ausgeführt, wobei die größere Bauhöhe des Schwimmkörpers 100.n (n = 1) gegenüber dem Standard Schwimmkörper 100.n gemäß den Figuren 4A bis 4C durch zwei zusätzliche Zwischen-Schaumglaselemente P2, P3 erzeugt wird.

Damit einhergehend werden Gewindestangen 5 mit der entsprechend größerer Länge benötigt.

Gemäß der in den Figuren 7A bis 7C dargestellten Ausgestaltung, werden für einen Schwimmkörper 100.n (n = 1) mit einer Bauhöhe 2000 mm in z-Richtung, (der vom Standardkörper-Schwimmkörper 100.n (n = 1) hinsichtlich der Bauhöhe abweicht)
- ein Schaumglaselement als Oberschale P1 - Bauhöhe 500 mm in z-Richtung,
- zwei Zwischen-Schaumglaselemente P2, P3 als Zwischenschale mit der Bauhöhe je 500 mm in z-Richtung, sowie
- ein Schaumglaselement als Unterschale P4 - Bauhöhe 500 mm in z-Richtung, sowie
- zwei Rahmenelemente 200.1 aus den Tragelementen TX, TY und zugehörigen Endelementen TXE, TYE sowie den Z-Trägern TZ, sowie
- vier untere und obere Endstücke/Endstützen TZE mit der Länge zs gemäß den Figuren 4A bis 4C sowie
- ein Verbindungsträger (MZ) gemäß Figur 7B als Distanzstück, und
- vier Gewindestangen 5 mit der entsprechenden größeren Länge (2000 mm plus zwei mal Überstand) sowie Zubehör 6, 7 zur Herstellung der Verbindunganordnung 5, 6, 7
benötigt.

Bei dieser Ausgestaltung weichen die Zwischen-Schaumglaselemente P2 und P3 als Zwischenschalen nicht von den standardisierten als Gleichteile hergestellten Schaumglaselemente P1 und P2 gemäß den Figuren 4A bis 4C ab, denn die Zwischen-Schaumglaselemente P2 und P3 entsprechen jetzt wieder den Schaumglaselementen P1 und P4 (Ober- und Unterschale) da in allen Schaumglaselementen P1, P2, P3, P4 wieder die standardisierten Integrations-Durchgangsöffnungen DZ und die nutenartigen Integrations-Ausnehmungen AN gemäß den Figuren 4A, 4B, 4C ausgebildet sind.

Erfindungsgemäß werden somit Schaumglaselementen Pn miteinander verklebt und mit einem Tragwerk 200.n, 200'n versehen, wobei die Schaumglaselemente Pn und das Tragwerk 200.n, 200'n im Verbund zu einem Schwimmkörper 100.n, 100'n ausgebildet werden.

Das Tragwerk 200.n, 200'n kann aus verzinktem Stahl, Stahlleichtprofilen, Aluminiumprofilen, Kohlefasern, Holz, Kunststoffen oder anderen dafür geeigneten Materialien ausgebildet werden.

Die äußere Beschichtung der Schaumglas-Tragwerk-Konstruktion weist eine möglichst langlebige Oberflächenversiegelung auf, die gleichzeitig einen hohen mechanischen Schutz gewährleistet. Die Versiegelung kann bevorzugt beispielsweise aus Polyurea ausgebildet sein, es können aber auch andere bevorzugte geeignete Verbindungen eingesetzt werden, die den gleichen Zweck erfüllen, wie beispielsweise Glasfaser-Polyester-Verbindungen.

Die beschriebenen kraftschlüssigen Verbindungen, können wie erläutert, als mechanische Verbindungen oder als chemische, insbesondere Klebeverbindungen oder als magnetische Verbindungen ausgeführt werden.

### Bezugszeichenliste

- SP: Schwimmponton
- 100.n: n-ter Schwimmkörper; Typ A
- 100.1: erster Schwimmkörper; Typ A
- 100.2: zweiter Schwimmkörper; Typ A
- 100.3: dritter Schwimmkörper; Typ A
- 100.4: vierter Schwimmkörper; Typ A
- Pn: Schaumglaselement, Platte (n-te Platte)
- P1: erste Platte
- P11: Teilplatte der ersten Platte
- P12: Teilplatte der ersten Platte
- P2: zweite Platte
- P21: Teilplatte der zweiten Platte
- P22: Teilplatte der zweiten Platte
- P3: dritte Platte
- P31: Teilplatte der dritten Platte
- P32: Teilplatte der dritten Platte
- P4: vierte Platte
- P41: Teilplatte der vierten Platte
- P42: Teilplatte der vierten Platte
- P5: fünfte Platte
- P51: Teilplatte der fünften Platte
- P52: Teilplatte der fünften Platte
- P6: sechste Platte
- P61: Teilplatte der sechsten Platte
- P62: Teilplatte der sechsten Platte
- P7: siebte Platte
- P71: Teilplatte der siebten Platte
- P72: Teilplatte der siebten Platte
- Sn: Schicht (n-te Schicht)
- S1: erste Schicht
- S2: zweite Schicht
- Ln: n-te Zwischenlage
- L12: Zwischenlage (Carbonlage) zwischen Platte P1 und P2
- L67: Zwischenlage (Carbonlage) zwischen Platte P6 und P7
- S12: Zwischenschicht
- S3: dritte Schicht
- S4: vierte Schicht
- S5: fünft Schicht
- S6: sechste Schicht
- L67: Zwischenlage (Carbonlage)
- S7: siebte Schicht
- 200.n: n-tes Tragwerk, Typ A
- 200.1: erstes Tragwerk (Ausführungsvariante Typ A)
- 200.VX: Verbindungselement
- 200.VY: Verbindungselement
- 200.VZ: Verbindungselement
- TZ: Z-Träger
- TY: Y-Träger
- TX: X-Träger
- MZ: Verbindungs-Z-Träger, Distanzstück
- Kn: n-ter Knoten
- K1: erster Knoten
- K2: zweiter Knoten
- K3: dritter Knoten
- K4: vierter Knoten
- 100`.n: n-ter Schwimmkörper; Typ B
- 100'.1: erster Schwimmkörper; Typ B
- 100`.2: erster Schwimmkörper; Typ B
- 200`.n: n-tes Tragwerk, Typ B
- 200.VX: Verbindungselement
- 200.VY: Verbindungselement
- 200.VZ: Verbindungselement
- TXE: Endelemente
- TYE: Endelemente
- TZE: Endelemente
- Kn: n-ter Knoten
- K1: erster Knoten
- K2: zweiter Knoten
- K3: dritter Knoten
- K4: vierter Knoten
- M: Mittelpunkt
- A: Montage-Ausnehmung/en
- AR: Montage-Ausnehmungen mit Rand
- AN: nutenartige Integrations-Ausnehmungen
- D: Integrations-Durchgangsöffnungen
- 5: Gewindestange
- 6: Unterlegscheibe
- 7: Mutter
- 8: Anschlag in TZE
- 8`: Anschlag in TZ
- x: horizontale Richtung orthogonal zur y-Richtung
- y: horizontale Richtung orthogonal zur x-Richtung
- z: vertikale Richtung orthogonal zur x-Richtung und y-Richtung
- zs: Länge von TZE

- x/z-Ebene: Ebene, die zwischen x und z aufgespannt ist
- x/y-Ebene: Ebene, die zwischen x und y aufgespannt ist
- y/z-Ebene: Ebene, die zwischen y und z aufgespannt ist

## Patentansprüche

1. Schwimmfähiger Körper (100.n, 100'n), der mindestens ein Schaumglaselement (Pn) umfasst, wobei in/oder an dem mindestens einen Schaumglaselement (Pn) mindestens ein Tragwerk (200.n, 200'n) angeordnet ist, das mindestens ein Tragelement (TX, TY) umfasst, wobei das mindestens eine Schaumglaselement (Pn) und das mindestens eine Tragwerk (200.n, 200'n) im Zusammenbauzustand den schwimmfähigen Körper (100.n, 100'n) bilden, wobei das mindestens eine Tragwerk (200.n, 200'n) einteilig oder mehrteilig ausgebildet ist und in seinem Zusammenbauzustand in einer vorgebbaren Anzahl (n) von Hohlräume aufweisenden Schaumglaselementen (Pn) integriert angeordnet ist,
**dadurch gekennzeichnet, dass**
das Schaumglaselement (Pn) mehrteilig aus einer vorgebbaren Anzahl (n) Platten (Pn) ausgebildet ist, die in Schichten (Sn) miteinander als Sandwich verbunden und im Verbund unter Ausbildung des schwimmfähigen Körpers (100.n, 100'n) miteinander verklebt sind.

2. Schwimmfähiger Körper (100.n, 100'n) nach Anspruch 1,
**dadurch gekennzeichnet, dass**
das Tragwerk (200.n, 200'n) ein geometrisch vorgebbares Rahmenelement ist, welches aus in mindestens einer Ebene (x/y-Ebene) liegenden Tragelementen (TX, TY) ausgebildet ist, wobei von den Tragelementen (TX, TY) des Rahmenelementes mindestens ein Endelement (TXE, TYE, TZE) in mindestens einer Raumrichtung (x, y, z) abgeht.

3. Schwimmfähiger Körper (100.n, 100'n) nach Anspruch 2,
**dadurch gekennzeichnet, dass**
das mindestens eine Endelement (TXE, TYE, TZE) von mindestens einem Knotenpunkt (K1, K2, K3, K4) abgeht, der von den in mindestens einer Ebene (x/y-Ebene) liegenden Tragelementen (TX, TY) gebildet wird.

4. Schwimmfähiger Körper (100.n, 100'.n) nach Anspruch 1,
**dadurch gekennzeichnet, dass**
das mehrteilige Tragwerk (200.n, 200'n)
• als erstes Teil, das in mindestens einer Ebene (x/y-Ebene) liegende Rahmenelement mit den Tragelementen (TX, TY) und zugehörigen Endelementen (TXE, TYE) umfasst, welches orthogonal zu der mindestens einen (x/y-Ebene) mindestens einen von den Tragelementen (TX, TY) abgehenden Z-Träger (TZ) aufweist, wobei an dem mindestens einen abgehenden Z-Träger (TZ)
• als weitere Teile des mehrteiligen Tragwerkes (200.n, 200'n) von dem mindestens einen Z-Träger (TZ) des Rahmenelementes beidseitig abgehende Endelemente (TZE) angeordnet sind, die in einen Zusammenbauzustand formschlüssig und kraftschlüssig mit dem mindestens einen Z-Träger (TZ) verbunden sind.

5. Schwimmfähiger Körper (100.n, 100'.n) nach den Ansprüchen 1 und 4,
**dadurch gekennzeichnet, dass**
alle Teile des mehrteiligen Tragwerkes (200.n, 200'n) in benachbarten Schaumglaselementen (Pn; n=2) integriert angeordnet sind, wobei das Rahmenelement mit den Tragelementen (TX, TY) und den zugehörigen Endelementen (TXE, TYE) sowie der mindestens eine von den Tragelementen (TX, TY) abgehende Z-Träger (TZ) identisch ausgebildet sind, wobei die Länge (zs) des mindestens einen von dem Z-Träger (TZ) des Rahmenelementes abgehenden Endelementes (TZE) in Abhängigkeit einer Schichtdicke, der in Schichten (Sn) ausgebildeten Schaumglaselemente (Pn; Pn; n>1) variiert.

6. Schwimmfähiger Körper (100.n, 100'.n) nach den Ansprüchen 1 und 4,
**dadurch gekennzeichnet, dass**
bei einer Integration des mehrteiligen Tragwerkes (200.n, 200'n) bei einer ungeradzahligen Anzahl von Verbindungsflächen mehrerer benachbarter Schaumglaselemente (Pn; n>3) zwischen zwei benachbarten randseitigen Schaumglaselementen (P1, P2; P3, P4) je ein erstes identisches Teil als Rahmenelemente (TX, TY, TZ) angeordnet sind, während die weiteren Teile, insbesondere die Teile, die von dem mindestens einen Z-Träger (TZ) des Rahmenelementes Endelemente (TZE) in den randseitigen Schaumglaselementen (P1, P4) abgehend angeordnet sind, hinsichtlich ihrer Länge (zs) in Abhängigkeit der Schichtdicke, der in Schichten (Sn) ausgebildeten Schaumglaselemente (Pn; Pn; n>1) variieren, wobei dem Tragwerk (200.n, 200'n) mindestens ein Z-Verbindungsträger (MZ) zugeordnet ist, der zur Verbindung der innenliegenden nicht randseitigen Schaumglaselemente (P2, P3) formschlüssig und kraftschlüssig beidseitig zwischen den Z-Trägern (TZ) angeordnet ist.

7. Schwimmfähiger Körper (100.n, 100'.n) nach den Ansprüchen 4 und 5,
**dadurch gekennzeichnet, dass** die jeweils formschlüssige Verbindung zwischen dem mindestens einen Z-Träger (TZ) des ersten Teils und den im Zusammenbauzustand an dem mindestens einen Z-Träger (TZ) angeordneten Endelementen (TZE) gebildet ist, indem die Endelemente (TZE) in den oder die jeweiligen Z-Träger (TZ) eingreifen, wobei der Z-Träger (TZ) und die Endelemente (TZE) als Hohlprofile ausgebildet sind, sodass eine die Hohlprofile durchgreifende Verbindungsanordnung (5, 6, 7) ein kraftschlüssige Verbindung der Teile (TZ, TZE) bewirkt.

8. Schwimmfähiger Körper (100.n, 100'.n) nach Anspruch 6,
**dadurch gekennzeichnet, dass** die jeweils formschlüssige Verbindung zwischen dem mindestens einen Z-Träger (MZ) des ersten Teils und den im Zusammenbauzustand an dem mindestens einen Z-Träger (MZ) angeordneten Endelementen (TZE) und an dem mindestens einen zwischen den Z-Trägern (MZ) angeordneten Verbindungsträger (MZ) gebildet ist, indem die Endelemente (TZE) und der mindestens eine Z-Verbindungsträger (MZ) in die jeweiligen Z-Träger (MZ) eingreifen, wobei der Z-Träger (MZ) und die Endelemente (TZE) sowie der Z-Verbindungsträger (MZ) als Hohlprofile ausgebildet sind, sodass eine die Hohlprofile durchgreifende Verbindungsanordnung (5, 6, 7) ein kraftschlüssige Verbindung der Teile (TZ, TZE, MZ) bewirkt.

9. Schwimmfähiger Körper (100.n, 100'.n) nach Anspruch 1,
**dadurch gekennzeichnet, dass** zumindest zwischen zwei Schaumglaselementen (P1, P2), der mehreren einteiligen oder mehrteiligen Schaumglaselemente (Pn; Pn; n>1) eine einteilige oder mehrteilige stabilisierende Zwischenlage (Ln) angeordnet ist, sodass die mehreren einteiligen oder mehrteiligen Schaumglaselemente (Pn; Pn; n>1) mit mindestens einer zwischen zwei Schaumglaselemente (P1, P2) angeordneten Zwischenlage (L12) versehen und miteinander als Sandwich mit mindestens einer Zwischenlage (Ln) verklebt verbunden sind.

10. Schwimmfähiger Körper (100.n, 100'.n) nach Anspruch 9,
**dadurch gekennzeichnet, dass**
die Zwischenlage (L12) aus Carbon ausgebildet ist.

11. Schwimmfähiger Körper (100.n, 100'.n) nach Anspruch 1,
**dadurch gekennzeichnet, dass**
die Hohlräume Durchgangsöffnungen (DZ) sind, deren Innenkontur mit der Außenkontur des mindestens einen Tragelementes (TX, TY, TZ) des Tragwerkes (200.n, 200`.n) und/oder des mindestens einem Endelementes (TXE, TYE, TZE) des Tragwerkes (200.n, 200'.n) und/oder des mindestens einen Z-Trägers (TZ) und/oder des mindestens einen Z-Verbindungsträgers (MZ) korrespondiert

12. Schwimmfähiger Körper (100.n, 100'.n) nach Anspruch 1,
**dadurch gekennzeichnet, dass**
die Hohlräume Ausnehmungen (AN) aufweisen, deren Innenkontur mit der Außenkontur des mindestens einen Tragelementes (TX, TY, TZ) des Tragwerkes (200.n, 200'.n) und/oder des mindestens einem Endelementes (TXE, TYE, TZE) des Tragwerkes (200.n, 200`.n) korrespondiert, angeordnet sind.

13. Schwimmfähiger Körper (100.n, 100'.n) nach Anspruch 1, **dadurch gekennzeichnet, dass** das das mindestens eine Schaumglaselement (Pn) und das mindestens eine Tragwerk (200.n, 200'n) im Zusammenbauzustand eine Beschichtung aufweisen, wobei die Beschichtung insbesondere eine Polyurethan-Beschichtung ist, welche den schwimmfähigen Körper (100.n, 100'.n) versiegelt.

14. Schwimmfähiger Körper (100.n, 100'.n) nach Anspruch 1,
**dadurch gekennzeichnet, dass**
das das mindestens eine Schaumglaselement (Pn) und/oder das mindestens eine Tragwerk (200.n, 200'n) Hohlräume umfasst, die nach dem Zusammenbau mit einem Material befüllbar sind, wodurch der schwimmfähige Körper (100.n, 100'.n) hinsichtlich seines Schwimm-Schwerpunktes getrimmt oder der Auftrieb des schwimmfähigen Körpers (100.n, 100'.n) angepasst wird.

15. Verwendung mindestens eines Schwimmkörpers (100.n, 100'.n) nach mindestens einem der Ansprüche 1 bis 14 der mindestens ein Schaumglaselement (Pn) umfasst, an oder in dem mindestens ein Tragwerk (200.n, 200'n) angeordnet ist, wobei mehrere Schwimmkörper (100.n, 100'.n) über Verbindungselemente (200.VX, 200.VY) als schwimmende Plattform zu einem Schwimmponton (SP) verbindbar sind, wodurch schwimmende Bootsstege, schwimmende Wellenbrecher, schwimmende Brücken, schwimmende Straßenbauplattformen, schwimmende Partyplattformen schwimmende Arbeitsplattformen, schwimmende Fundamente für Gebäude, schwimmende Strukturen zur Straßenbegrünung ausbildbar sind, die einen oder mehrerer Schwimmkörper (100.n, 100'.n) umfassen.

## Claims

1. Floating body (100.n, 100'n) comprising at least one foam glass element (Pn), wherein at least one support structure (200.n, 200'n) comprising at least one support element (TX, TY) is arranged in and/or on the at least one foam glass element (Pn), wherein the at least one foam glass element (Pn) and the at least one support structure (200.n, 200'n) form the floating body (100.n, 100'n) in the assembled state,
wherein
the at least one support structure (200.n, 200'n) is formed in one part or in several parts and, in its assembled state, is arranged in an integrated manner in a predeterminable number (n) of foam glass elements (Pn) having cavities,
**characterised in that** the foam glass element (Pn) is formed in several parts from a predeterminable number (n) of plates (Pn) which are connected to one another in layers (Sn) as a sandwich and are bonded to one another in the composite to form the floating body (100.n, 100'n).

2. Floating body (100.n, 100'n) according to claim 1,
**characterised in that**
the support structure (200.n, 200'n) is a geometrically predeterminable frame element which is formed from support elements (TX, TY) lying in at least one plane (x/y plane), wherein at least one end element (TXE, TYE, TZE) extends from the support elements (TX, TY) of the frame element in at least one spatial direction (x, y, z).

3. Floating body (100.n, 100'n) according to claim 2,
**characterised in that**
the at least one end element (TXE, TYE, TZE) extends from at least one node (K1, K2, K3, K4) formed by the support elements (TX, TY) lying in at least one plane (x/y plane).

4. Floating body (100.n, 100'.n) according to claim 1,
**characterised in that**
the multi-part support structure (200.n, 200'n)
• as a first part comprises the frame element lying in at least one plane (x/y plane) with the support elements (TX, TY) and associated end elements (TXE, TYE), which has, orthogonally to the at least one (x/y plane), at least one Z-beam (TZ) extending from the support elements (TX, TY), wherein on the at least one extending Z-beam (TZ)
• as further parts of the multi-part support structure (200.n, 200'n), end elements (TZE) are arranged extending on both sides from the at least one Z-beam (TZ) of the frame element which (TZE) are connected in a form-fitting and force-fitting manner to the at least one Z-beam (TZ) in an assembled state.

5. Floating body (100.n, 100'.n) according to claims 1 and 4,
**characterised in that**
all parts of the multi-part support structure (200.n, 200'n) are integrally arranged in adjacent foam glass elements (Pn; n=2), wherein the frame element with the support elements (TX, TY) and the associated end elements (TXE, TYE) as well as the at least one Z-beam (TZ) extending from the support elements (TX, TY) are identically formed, wherein the length (zs) of the at least one end element (TZE) extending from the Z-beam (TZ) of the frame element varies depending on a layer thickness of the foam glass elements (Pn; Pn; n>1) formed in layers (Sn).

6. Floating body (100.n, 100'.n) according to claims 1 and 4,
**characterised in that**
in the case of an integration of the multi-part support structure (200.n, 200'n), in the case of an odd number of connecting surfaces of a plurality of adjacent foam glass elements (Pn; n>3) between two adjacent edge-side foam glass elements (P1, P2; P3, P4), a first identical part is arranged respectively as frame elements (TX, TY, TZ), while the further parts, in particular the parts which are arranged extending from the at least one Z-beam (TZ) of the frame element end elements (TZE) in the edge-side foam glass elements (P1, P4), vary with respect to their length (z_{S}) depending on the layer thickness of the foam glass elements (Pn; Pn; n>1) formed in layers (Sn), wherein at least one Z-connection beam (MZ) is assigned to the support structure (200.n, 200'n) which is arranged in a form-fitting and force-fitting manner on both sides between the Z beams (TZ) in order to connect the inner non side-edge foam glass elements (P2, P3).

7. Floating body (100.n, 100'.n) according to claims 4 and 5,
**characterised in that** the respective form-fitting connection is formed between the at least one Z-beam (TZ) of the first part and the end elements (TZE) arranged on the at least one Z-beam (TZ) in the assembled state, **in that** the end elements (TZE) engage in the respective Z-beam or beams (TZ), the Z-beam (TZ) and the end elements (TZE) being in the form of hollow profiles, so that a connecting arrangement (5, 6, 7) which engages through the hollow profiles effects a force-fitting connection of the parts (TZ, TZE).

8. Floating body (100.n, 100'.n) according to claim 6,
**characterised in that** the respective form-fitting connection is formed between the at least one Z-beam (MZ) of the first part and the end elements (TZE) arranged on the at least one Z-beam (MZ) in the assembled state and on the at least one connecting beam (MZ) arranged between the Z-beams (MZ), **in that** the end elements (TZE) and the at least one Z-connection beam (MZ) engage in the respective Z-beams (MZ), the Z-beam (MZ) and the end elements (TZE) and the Z-connection beam (MZ) being designed as hollow profiles, so that a connection arrangement (5, 6, 7) which engages through the hollow profiles brings about a force-fitting connection of the parts (TZ, TZE, MZ).

9. Floating body (100.n, 100'.n) according to claim 1,
**characterised in that**
a one-part or multi-part stabilising intermediate layer (Ln) is arranged at least between two foam glass elements (P1, P2) of the plurality of one-part or multi-part foam glass elements (Pn; Pn; n>1), so that the plurality of one-part or multi-part foam glass elements (Pn; Pn; n>1) are provided with at least one intermediate layer (L12) arranged between two foam glass elements (P1, P2) and are bonded to one another as a sandwich with at least one intermediate layer (Ln).

10. Floating body (100.n, 100'.n) according to claim 9,
**characterised in that**
the intermediate layer (L12) is made of carbon.

11. Floating body (100.n, 100'.n) according to claim 1,
**characterised in that**
the cavities are through openings (DZ) whose inner contour corresponds to the outer contour of the at least one support element (TX, TY, TZ) of the support structure (200.n, 200'.n) and/or of the at least one end element (TXE, TYE, TZE) of the support structure (200.n, 200'.n) and/or of the at least one Z-beam (TZ) and/or of the at least one Z-connecting beam (MZ)

12. Floating body (100.n, 100'.n) according to claim 1,
**characterised in that**
the cavities have recesses (AN) whose inner contour is arranged in order to correspond to the outer contour of the at least one support element (TX, TY, TZ) of the support structure (200.n, 200'.n) and/or of the at least one end element (TXE, TYE, TZE) of the support structure (200.n, 200'.n).

13. Floating body (100.n, 100'.n) according to claim 1, **characterised in that** that the at least one foam glass element (Pn) and the at least one support structure (200.n, 200'n) have a coating in the assembled state, wherein the coating is in particular a polyurethane coating which seals the floating body (100.n, 100'.n).

14. Floating body (100.n, 100'.n) according to claim 1,
**characterised in that**
the at least one foam glass element (Pn) and/or the at least one support structure (200.n, 200'n) comprises cavities which are fillable with a material after assembly, whereby the floating body (100.n, 100'.n) is trimmed with respect to its floating centre of gravity or the buoyancy of the floating body (100.n, 100'.n) is adjusted.

15. Use of at least one floating body (100.n, 100'.n) according to at least one of claims 1 to 14 which comprises at least one foam glass element (Pn), on or in which at least one support structure (200.n, 200'n) is arranged, wherein several floating bodies (100.n, 100'.n) can be connected via connecting elements (200.VX, 200.VY) as a floating platform to form a floating pontoon (SP), whereby floating jetties, floating breakwaters, floating bridges, floating road construction platforms, floating party platforms, floating work platforms, floating foundations for buildings, floating structures for road landscaping can be formed, which comprise one or more floating bodies (100.n, 100'.n).

## Revendications

1. Corps flottant (100.n, 100'n), qui comprend au moins un élément en verre cellulaire (Pn), au moins une structure porteuse (200.n, 200'n), qui comprend au moins un élément porteur (TX, TY), étant disposée dans/ou sur l'au moins un élément en verre cellulaire (Pn), l'au moins un élément en verre cellulaire (Pn) et l'au moins une structure porteuse (200.n, 200'n) formant le corps flottant (100.n, 100'n) à l'état assemblé,
dans lequel
l'au moins une structure porteuse (200.n, 200'n) est réalisée en une ou plusieurs parties et, dans son état d'assemblage, est disposée de manière intégrée dans un nombre (n) pouvant être prédéfini d'éléments en verre cellulaire (Pn) présentant des espaces creux, **caractérisé en ce que** l'élément en verre cellulaire (Pn) est réalisé en plusieurs parties à partir d'un nombre (n) pouvant être prédéfini de plaques (Pn) qui sont reliées les unes aux autres en couches (Sn) en tant que sandwich et sont collées les unes aux autres en liaison en formant le corps flottant (100.n, 100'n).

2. Corps flottant (100.n, 100'n) selon la revendication 1,
**caractérisé en ce que**
la structure porteuse (200.n, 200'n) est un élément de cadre géométriquement prédéfinissable, qui est formé d'éléments porteurs (TX, TY) situés dans au moins un plan (plan x/y), au moins un élément d'extrémité (TXE, TYE, TZE) partant des éléments porteurs (TX, TY) de l'élément de cadre dans au moins une direction spatiale (x, y, z).

3. Corps flottant (100.n, 100'n) selon la revendication 2,
**caractérisé en ce que**
l'au moins un élément d'extrémité (TXE, TYE, TZE) part d'au moins un point nodal (K1, K2, K3, K4) qui est formé par les éléments porteurs (TX, TY) situés dans au moins un plan (plan x/y).

4. Corps flottant (100.n, 100'.n) selon la revendication 1,
**caractérisé en ce que**
la structure porteuse en plusieurs parties (200.n, 200'n)
• en tant que première partie, comprend l'élément de cadre situé dans au moins un plan (plan x/y) avec les éléments porteurs (TX, TY) et les éléments d'extrémité (TXE, TYE) associés, lequel présente orthogonalement à l'au moins un (plan x/y) au moins un support en Z (TZ) partant des éléments porteurs (TX, TY), où sur l'au moins un support en Z (TZ) partant,
• en tant qu'autres parties de la structure porteuse en plusieurs parties (200.n, 200'n), des éléments d'extrémité (TZE) partant des deux côtés de l'au moins un support en Z (TZ) de l'élément de cadre sont disposés, lesquels, dans un état d'assemblage, sont reliés par complémentarité de forme et par adhérence à l'au moins un support en Z (TZ).

5. Corps flottant (100.n, 100'.n) selon les revendications 1 et 4,
**caractérisé en ce que**
tous les éléments de la structure porteuse en plusieurs parties (200.n, 200'n) sont diposés de manière intégrale dans des éléments en verre cellulaire (Pn ; n=2) adjacents, l'élément de cadre avec les éléments porteurs (TX, TY) et les éléments d'extrémité correspondants (TXE, TYE) ainsi que l'au moins un support en Z (TZ) partant des éléments porteurs (TX, TY) étant réalisés de manière identique, la longueur (zs) de l'au moins un élément d'extrémité (TZE) partant du support en Z (TZ) de l'élément de cadre variant en fonction d'une épaisseur de couche des éléments en verre cellulaire (Pn ; Pn ; n>1).

6. Corps flottant (100.n, 100'.n) selon les revendications 1 et 4,
**caractérisé en ce que**
lors d'une intégration de la structure porteuse en plusieurs parties (200.n, 200'n), pour un nombre impair de surfaces de liaison de plusieurs éléments en verre cellulaire (Pn ; n>3) adjacents, entre deux éléments en verre cellulaire de bord adjacents (P1, P2 ; P3, P4), une première partie identique est disposée en tant qu'éléments de cadre (TX, TY, TZ), tandis que les autres parties, en particulier les parties qui sont disposées à partir de l'au moins un support en Z (TZ) de l'élément de cadre, des éléments d'extrémité (TZE) dans les éléments en verre cellulaire (P1, P4) situés sur les bords, varient en ce qui concerne leur longueur (zs) en fonction de l'épaisseur de couche des éléments en verre cellulaire (Pn ; Pn ; n>1) formés en couches (Sn), au moins un support de liaison en Z (MZ) étant associé à la structure porteuse (200.n, 200'n) , qui est disposé des deux côtés entre les supports en Z (TZ) pour relier par complémentarité de forme et par adhérence les éléments en verre cellulaire (P2, P3) situés à l'intérieur et non sur les bords.

7. Corps flottant (100.n, 100'.n) selon les revendications 4 et 5,
**caractérisé en ce que** la liaison respective par complémentarité de forme est formée entre l'au moins un support en Z (TZ) de la première partie et les éléments d'extrémité (TZE) disposés à l'état assemblé sur l'au moins un support en Z (TZ), **en ce que** les éléments d'extrémité (TZE) s'engagent dans le ou les supports en Z (TZ) respectifs, le support en Z (TZ) et les éléments d'extrémité (TZE) étant réalisés sous forme de profilés creux, de sorte qu'un dispositif de liaison (5, 6, 7) traversant les profilés creux réalise une liaison par adhérence des pièces (TZ, TZE).

8. Corps flottant (100.n, 100'.n) selon la revendication 6,
**caractérisé en ce que** la liaison respective par complémentarité de forme est formée entre l'au moins un support en Z (MZ) de la première partie et les éléments d'extrémité (TZE) disposés à l'état assemblé sur l'au moins un support en Z (MZ) et sur l'au moins un support de liaison (MZ) disposée entre les supports en Z (MZ), **en ce que** les éléments d'extrémité (TZE) et l'au moins un support de liaison en Z (MZ) s'engagent dans les supports en Z (MZ) respectifs, le support en Z (MZ) et les éléments d'extrémité (TZE) ainsi que le support de liaison en Z (MZ) étant réalisés sous forme de profilés creux, de sorte qu'un agencement de liaison (5, 6, 7) traversant les profilés creux réalise une liaison par adhérence des pièces (TZ, TZE, MZ).

9. Corps flottant (100.n, 100'.n) selon la revendication 1,
**caractérisé en ce que**
au moins entre deux éléments en verre cellulaire (P1, P2), des plusieurs éléments en verre cellulaire (Pn ; Pn ; n>1) en une ou plusieurs parties, est disposée une couche intermédiaire (Ln) stabilisante en une ou plusieurs parties, de sorte que les plusieurs éléments en verre cellulaire (Pn ; Pn ; n>1) en une ou plusieurs parties sont pourvus d'au moins une couche intermédiaire (L12) disposée entre deux éléments en verre cellulaire (P1, P2) et sont reliés les uns aux autres par collage sous forme de sandwich avec au moins une couche intermédiaire (Ln).

10. Corps flottant (100.n, 100'.n) selon la revendication 9,
**caractérisé en ce que**
la couche intermédiaire (L12) est formée de carbone.

11. Corps flottant (100.n, 100'.n) selon la revendication 1,
**caractérisé en ce que**
les espaces creux sont des ouvertures de passage (DZ) dont le contour intérieur correspond au contour extérieur de l'au moins un élément porteur (TX, TY, TZ) de la structure porteuse (200.n, 200'.n) et/ou de l'au moins un élément d'extrémité (TXE, TYE, TZE) de la structure porteuse (200.n, 200'.n) et/ou de l'au moins un support en Z (TZ) et/ou de l'au moins un support de liaison en Z (MZ)

12. Corps flottant (100.n, 100'.n) selon la revendication 1,
**caractérisé en ce que**
les cavités présentent des évidements (AN) dont le contour intérieur correspond au contour extérieur de l'au moins un élément porteur (TX, TY, TZ) de la structure porteuse (200.n, 200'.n) et/ou du au moins un élément d'extrémité (TXE, TYE, TZE) de la structure porteuse (200.n, 200'.n).

13. Corps flottant (100.n, 100'.n) selon la revendication 1, **caractérisé en ce que**
l'au moins un élément en verre cellulaire (Pn) et l'au moins une structure porteuse (200.n, 200'n) présentent un revêtement à l'état assemblé, le revêtement étant en particulier un revêtement en polyuréthane qui scelle le corps flottant (100.n, 100'.n).

14. Corps flottant (100.n, 100'.n) selon la revendication 1,
**caractérisé en ce que**
l'au moins un élément en verre cellulaire (Pn) et/ou l'au moins une structure porteuse (200.n, 200'n) comprend des espaces creux qui peuvent être remplis d'un matériau après l'assemblage, ce qui permet d'ajuster le corps flottant (100.n, 100'.n) en ce qui concerne son centre de gravité flottant ou d'adapter la flottabilité du corps flottant (100.n, 100'.n).

15. Utilisation d'au moins un corps flottant (100.n, 100'.n) selon au moins l'une des revendications 1 à 14, qui comprend au moins un élément en verre cellulaire (Pn), sur ou dans lequel est disposée au moins une structure porteuse (200.n, 200'n), plusieurs corps flottants (100.n, 100'.n) étant reliés par des éléments de liaison (200.VX, 200.VY) peuvent être reliés en tant que plate-forme flottante pour former un ponton flottant (SP), ce qui permet de former des embarcadères flottants, des brise-lames flottants, des ponts flottants, des plates-formes routières flottantes, des plates-formes de fête flottantes, des plates-formes de travail flottantes, des fondations flottantes pour des bâtiments, des structures flottantes pour l'engazonnement des rues, qui comprennent un ou plusieurs corps flottants (100.n, 100'.n).
